# EUROPÄISCHE PATENTSCHRIFT

(11) **EP 1 781 764 B1**
(45) Veröffentlichungstag und Bekanntmachung des Hinweises auf die Patenterteilung: **18.12.2013**
(21) Anmeldenummer: 05770951.1
(22) Anmeldetag: 28.07.2005
(51) Int. Cl.: C11D 3/34, C11D 1/722, C11D 1/72, C11D 3/37

(54) **KLARSPÜLHALTIGE WASCH- UND REINIGUNGSMITTEL MIT SCHWEFELHALTIGEN AMINOSÄUREN**
DETERGENTS AND CLEANING AGENTS COMPRISING A RINSING AGENT AND SULPHUROUS AMINO ACIDS
AGENTS DE LAVAGE ET DE NETTOYAGE CONTENANT DES PRODUITS DE RINÇAGE ET DES ACIDES AMINES SOUFRES

(30) Priorität: 18.08.2004 DE 102004039921
(43) Veröffentlichungstag der Anmeldung: 09.05.2007
(73) Patentinhaber: Henkel AG & Co. KGaA, 40589 Düsseldorf (DE)
(72) Erfinder: KESSLER, Arnd, 40789 Monheim-Baumberg (DE); PEGELOW, Ulrich, 40597 Düsseldorf (DE); NITSCH, Christian, 40591 Düsseldorf (DE); GENTSCHEV, Pavel, 40789 Monheim (DE)
(86) Internationale Anmeldenummer: PCT/EP2005/008173
(87) Internationale Veröffentlichungsnummer: WO 2006/018107

(56) Entgegenhaltungen:
- EP-A- 1 321 509
- WO-A-94/26860
- WO-A-96/37596
- WO-A-98/11187
- DE-A1- 19 622 131
- DE-A1- 19 758 176
- US-A1- 2002 022 582
- US-B1- 6 326 343

## Beschreibung

Die Erfindung betrifft ein Wasch- oder Reinigungsmittel, welches mindestens eine Klarspülsubstanz und mindestens eine schwefelhaltige Aminosäure enthält, ein Verfahren zur Herstellung dieses Wasch- oder Reinigungsmittels sowie die Verwendung des Wasch- oder Reinigungsmittel als Mittel für die maschinelle Geschirreinigung.

Tafelsilber korrodiert an seiner Oberfläche in Folge der Reaktion mit Bestandteilen der Luft und bildet dünne Schichten der Korrosionsprodukte. Diese Schichten rufen Interferenzfarben hervor oder setzen den Glanz der Silberoberflächen herab. Die Bildung der schwärzlichen, irisierenden Schichten findet auch bei Nichtgebrauch des Tafelsilbers statt und wird gewöhnlich als "Anlaufen" des Silbers bezeichnet.

Auch bei der maschinellen Reinigung von Tafelsilber treten in der Praxis immer wieder Probleme in Form von Anlaufen und Verfärben der Silberoberflächen auf. Silber kann hier auf schwefelhaltige Substanzen, die im Spülwasser gelöst bzw. dispergiert sind, reagieren, denn bei der Reinigung von Geschirr in Haushaltsgeschirrspülmaschinen werden Speisereste und damit u. a. auch Senf, Erbsen, Ei und sonstige schwefelhaltige Verbindungen in die Spülflotte eingebracht. Auch die während des maschinellen Spülens viel höheren Temperaturen und die längeren Kontaktzeiten mit den schwefelhaltigen Speiseresten begünstigen im Vergleich zum manuellen Spülen das Anlaufen von Silber. Durch den intensiven Reinigungsprozess in der Spülmaschine wird die Silberoberfläche außerdem vollständig entfettet und dadurch empfindlicher gegenüber chemischen Einflüssen.

Bei der Anwendung aktivchlorhaltiger Reiniger kann das Anlaufen durch schwefelhaltige Verbindungen weitgehend verhindert werden, da diese Verbindungen durch Oxidation der sulfidischen Funktionen in Sekundärreaktion zu Sulfonen oder Sulfaten umgesetzt werden.

Das Problem des Silberanlaufens wurde jedoch wieder aktuell, als alternativ zu den Aktivchlorverbindungen Aktivsauerstoffverbindungen, wie beispielsweise Natriumperborat oder Natriumpercarbonat eingesetzt wurden, welche zur Beseitigung bleichbarer Anschmutzungen, wie beispielsweise Teeflecken/Teebeläge, Kaffeerückstände, Farbstoffe aus Gemüse, Lippenstiftreste und dergleichen dienen.

Diese Aktivsauerstoffverbindungen werden zusammen mit Bleichaktivatoren vor allem in modernen niederalkalischen maschinellen Spülmitteln der neuen Reinigergeneration eingesetzt. Diese modernen Mittel bestehen im allgemeinen aus den folgenden Funktionsbausteinen: Builderkomponente (Komplexbildner/Dispergiermittel), Alkaliträger, Bleichsystem (Bleichmittel + Bleichaktivator), Enzyme und Netzmittel (Tenside).

Auf die veränderten Rezepturparameter der neuen aktivchlorfreien Reinigergeneration mit abgesenkten pH-Werten und aktivierter Sauerstoffbleiche reagieren die Silberoberflächen grundsätzlich empfindlicher. Während des maschinellen Spülens setzen diese Mittel im Reinigungsgang das eigentlich bleichende Agens Wasserstoffperoxid bzw. Aktivsauerstoff frei. Die bleichende Wirkung der aktivsauerstoffhaltigen Reiniger wird durch Bleichaktivatoren verstärkt, so dass schon bei niedrigen Temperaturen eine gute Bleichwirkung erzielt wird. In Gegenwart dieser Bleichaktivatoren bildet sich als reaktive Zwischenverbindung Peressigsäure. Unter diesen veränderten Spülbedingungen bilden sich in Gegenwart von Silber nicht nur sulfidische, sondern durch den oxidierenden Angriff der intermediär gebildeten Peroxide bzw. des Aktivsauerstoffs bevorzugt oxidische Beläge auf den Silberoberflächen. Unter hoher Salzbelastung können zusätzlich chloridische Beläge entstehen. Verstärkt wird das Anlaufen des Silbers außerdem durch höhere Restwasserhärten während des Reinigungsganges.

Die Vermeidung von Silberkorrosion ist bereits das Thema zahlreicher Veröffentlichungen auf dem Gebiet der maschinellen Geschirrreinigung. Als Korrosionsschutzmittel für Silber werden in zahlreichen Fällen Benzotriazole eingesetzt.

Aus der britischen Patentschrift GB 1 131 738 sind alkalische Geschirrspülmittel bekannt, die als Korrosionsinhibitor für Silber Benzotriazole enthalten. In der US-amerikanischen Patentschrift US 3 549 539 werden stark alkalische, maschinell anwendbare Geschirrreinigungsmittel beschrieben, die als Oxidationsmittel unter anderem Perborat mit einem organischen Bleichaktivator enthalten können. Als Anlaufverhinderungsmittel werden Zusätze ebenfalls von Benzotriazol und auch Eisen(III)-chlorid empfohlen. In den europäischen Patentschriften EP 135 226 und EP 135 227 werden schwach alkalische maschinell anwendbare Geschirrspülmittel mit einem Gehalt an Peroxyverbindungen und Aktivatoren beschrieben, die als Silberschutzmittel Benzotriazole und Fettsäuren enthalten können. In der Anmeldung GB 1 400 444 werden Granulate beschrieben, die in Tensidpulver einarbeitbar sind und unter anderem Benzotriazole als Korrosionsinhibitoren enthalten.

Bei höheren Wasserhärten (z.B. 21° dH) ist die Korrosionsschutzwirkung durch Benzotriazole jedoch nicht mehr ausreichend. Es kommt zu Verfärbungen des Spülgutes und zur Bildung von unansehnlichen Belägen. Zudem neigen Benzotriazole dazu, in der Festphase von Reinigungsmitteltabletten zu oxidieren und Gelbfärbungen hervorzurufen.

Durch die Verwendung von Cystein / Cystin an der Stelle der Benzotriazole können die oben genannten Nachteile umgangen werden.

So beschreibt WO 96/41860 die Herstellung eines enzymhaltigen Granulates, in welchem als Silberschutzmittel Cystin enthalten ist. Die Enzymgranulate können zur Herstellung fester, insbesondere teilchenförmiger Reinigungsmittel eingesetzt werden.
In WO 96/37596 wird ein Mittel zum Reinigen von Geschirr offenbart, das als Silberschutzmittel Cystin enthält. Den Einsatz von Cystein als Korrosionsinhibitor in einem schwachalkalischem Mittel zum maschinellen Reinigen von Geschirr beschreibt WO 94/07891.

Da jedoch die aus dem Stand der Technik bekannten Silberschutzmittel nicht immer den Verbraucheransprüchen genügen, besteht Bedarf an neuen, verbesserten, für den Einsatz in maschinellen Geschirrspülmaschinen geeigneten Silberschutzmitteln bzw. synergistisch wirkenden Kombinationen aus Silberschutzmitteln.

Der vorliegenden Erfindung lag die Aufgabe zugrunde, ein Wasch- oder Reinigungsmittel zur Verfügung zu stellen, dass die Korrosion von Silber zurückdrängt und somit ermöglicht, silberhaltiges Wasch- oder Spülgut zu erhalten, welches keine schwärzlichen bzw. bläulichen Verfärbungen/Beläge von Korrosionsprodukten aufweist. Zusätzlich sollte das Mittel optimale Wasch- und Spüleigenschaften besitzen und die Mittel des Standes der Technik sowohl in Wasch- und Reinigungswirkung als auch im Bereich Silberkorrosionsschutz übertreffen.

Überraschenderweise wurde nun gefunden, dass die Silberschutzwirkung der schwefelhaltigen Aminosäuren Cystein, Cystin und Methionin In Kombination mit bestimmten Klarspülsubstanzen die Silberschutzwirkung der schwefelhaltigen Aminosäuren und auch der Benzotriazole übertrifft.

Gegenstand der vorliegenden Erfindung ist ein Wasch- oder Reinigungsmittel enthaltend
a) mindestens eine Klarspülsubstanz aus der Gruppe
   a') der Hydroxymischether und
   a"') der Copolymere aus Sulfonsäure-haltlgen Monomeren und
b) mindestens eine schwefelhaltige Aminosäure aus der Gruppe Methionin, Cystein und Cystin

Erfindungsgemäße Wasch- oder Reinigungsmittel, die neben mindestens einer schwefelhaltigen Aminosäure Hydroxymischether und/oder Copolymere aus Sulfonsäure-haltigen Monomeren enthalten, zeigen zu rezepturgleichen Wasch- oder Reinigungsmitteln, welche die oben genannten Klarspülverbindungen nicht enthalten, eine deutlich erhöhte Silberschutzwirkung.

Die erfindungsgemäße silberkorrosionsverhindernde Wirkung ist innerhalb einer breiten Rezepturpalette maschineller Geschirrspülmittel zu beobachten, z.B. in Gegenwart von Buildersystemen, die überwiegend aus Citrat bestehen, oder solchen auf Citrat- und Polycarboxylat-Basis, phosphatfreien Buildersystemen oder auch in Gegenwart von Phosphat-Buildern. Auch das Alkalisystem kann breit variiert werden, z.B. Soda/Hydrogencarbonat, Disilikat oder Soda/Disilikat.

Gegenstand der vorliegenden Erfindung ist ein Wasch- oder Reinigungsmittel enthaltend
a) mindestens eine Klarspülsubstanz aus der Gruppe
   a') der Hydroxymischether und
   a") der Copolymere aus Sulfonsäure-haltigen Monomeren und
b) mindestens eine schwefelhaltige Aminosäure aus der Gruppe Methionin, Cystein und Cystin und
c) Buildersysteme auf Citrat- und/oder Polycarboxylat-Basis,

In denen 20 bis 60 Gew.-%, bevorzugt 25 bis 55 Gew.-%, insbesondere 30 bis 50 Gew.-% Citrat und 5 bis 60 Gew.-%, bevorzugt 15 bis 55 Gew.-% und insbesondere 25 bis 50 Gew.-% Polycarboxylat, jeweils bezogen auf das gesamte Mittel, enthalten sind.

Gegenstand der vorliegenden Erfindung ist jedoch auch ein Wasch- oder Reinigungsmittel enthaltend
a) mindestens eine Klarspülsubstanz aus der Gruppe
   a') der Hydroxymischether und
   a'") der Copolymere aus Sulfonsäure-haltigen Monomeren und
b) mindestens eine schwefelhaltige Aminosäure aus der Gruppe Methionin, Cystein und Cystin und
c) Buildersysteme auf Phosphat-Basis,
in denen 5 bis 65 Gew.-%, bevorzugt 15 bis 60 Gew.-%, besonders bevorzugt 25 bis 55 Gew.-% und insbesondere 25 bis 50 Gew.-% Phosphat, bezogen auf das gesamte Mittel, enthalten sind.

Die schwefelhaltigen Aminosäuren zeichnen sich im Vergleich zu Benzotriazolen durch eine erhöhte Stabilität aus. Sie sind ökologisch unbedenklich und können, da ihre Wirkung von den oben genannten Klarspülsubstanzen verstärkt wird, in wesentlich geringeren Mengen als die Benzotriazole in Wasch- oder Reinigungsmitteln eingesetzt werden.

Unter dem Begriff "schwefelhaltige Aminosäuren" werden hier sowohl die Säuren, als auch ihre Salze und Ester verstanden. Bevorzugt werden die Säure-Hydrohalogenide, die Salze von Alkali- und Erdalkalimetallen, Aluminium, Zink, Silicium sowie die Ester der Säuren eingesetzt. Besonders bevorzugt sind die salzsauren Salze, die Natrium-, Kalium-, Magnesium-, Calcium- und Zinksalze sowie die Alkyester der Säuren.

Gegenstand der vorliegenden Erfindung ist weiterhin die Verwendung eines erfindungsgemäßen Wasch- oder Reinigungsmittels als Mittel für die maschinelle Geschirrreinigung.

### Klarspülsubstanzen a)

Die erfindungsgemäßen Wasch- oder Reinigungsmittel enthalten mindestens eine Klarspülsubstanz aus der Gruppe der Hydroxymischether a') und der Copolymere aus Sulfonsäure-haltigen Monomeren a"'). Diese Verbindungen wirken synergistisch mit der eingesetzten schwefelhaltigen Aminosäure zusammen. Durch die Kombination von Klarspülsubstanz(en) und schwefelhaltige(r) Aminosäure(n) wird ein Silberkorrosionsschutz erreicht, der den von herkömmlichen Silberschutzmitteln deutlich übertrifft. Der Gewichtsanteil der Klarspülsubstanz beträgt vorzugsweise zwischen 0,01 und 80 Gew.-%, bevorzugt 0,5 bis 65 Gew.-%, besonders bevorzugt 0,8 bis 50 Gew.-%, ganz besonders bevorzugt 1,1 bis 35 Gew.-% und insbesondere 1,4 bis 20 Gew.-% bezogen auf das gesamte Mittel.

### Hydroxymischether a')

In einer Ausführungsform des erfindungsgemäßen Verfahrens werden Hydroxymischether als Klarspülsubstanz eingesetzt. Die Hydroxymischether können als einzige der unter a) aufgeführten Klarspülsubstanzen mit der/den schwefelhaltigen Aminosäure(n) kombiniert werden, die Kombination mit einer weiteren Klarspülsubstanz der Gruppe a) ist jedoch ebenfalls bevorzugt.

Vorzugsweise enthält das erfindungsgemäßen Wasch- oder Reinigungsmittel Hydroxymischether in einem Anteil von 0,5 bis 15 Gew.-%, bevorzugt vorzugsweise 1 bis 12,5 Gew.-%, besonders bevorzugt 1,5 bis 10 Gew.-%, ganz besonders bevorzugt 2 bis 8 Gew.-% und insbesondere 2,5 bis 6 Gew.-% bezogen auf das gesamte Mittel. In diesem Bereich werden die größten synergistischen Effekte zwischen Hydroxymischether und schwefelhaltiger Aminosäure bezüglich des Silberschutzes beobachtet.

Besonders bevorzugt ist der Einsatz von Hydroxymischethern mit alternierenden Ethylenoxid-Alkylenoxid-Einheiten.

Als Hydroxymischether (a') enthält das Mittel Verbindungen der Formel

R¹-O-[CH₂CH(R³)O]ₓ-CH₂CH(OH)]-R²

in der
R¹ und R² unterschiedlich oder gleich sein können, wobei
R¹ für einen linearen oder verzweigten, gesättigten oder ungesättigten, aliphatischen oder aromatischen Kohlenwasserstoffrest mit 1 bis 30 Kohlenstoffatomen oder Mischungen hieraus steht,
R² für einen linearen oder verzweigten, gesättigten oder ungesättigten, aliphatischen oder aromatischen Kohlenwasserstoffrest mit 1 bis 30 Kohlenstoffatomen, welcher optional bis zu 5 Hydroxy- und/oder bis zu 3 Etherfunktionen enthält, steht,
R³ für H oder einen Methyl-, Ethyl-, n-Propyl-, iso-Propyl-, n-Butyl-, 2-Butyl- oder 2-Methyl-Butylrest steht, wobei jedes R³ bei x ≥ 2 unterschiedlich sein kann und
x für Werte größer 1 steht,
und/oder endgruppenverschlossene poly(oxyalkylierte) Niotenside der Formel

R¹O[CH₂CH(R³)O]ₓ[CH₂]ₖCH(OH)(CH₂]ⱼOR²,

in der R¹ und R² für lineare oder verzweigte, gesättigte oder ungesattigte, aliphatische oder aromatische Kohlenwasserstoffreste mit 1 bis 30 Kohlenstoffatomen stehen, R³ für H oder einen Methyl-, Ethyl-, n-Propyl-, iso-Propyl, n-Butyl-, 2-Butyl- oder 2-Methyl-2-Butylrest steht, x für Werte zwischen 1 und 30, k und j für Werte zwischen 1 und 12, vorzugsweise zwischen 1 und 5 stehen. Wenn der Wert x = 2 ist, kann jedes R³ in der obenstehenden Formel R¹O[CH₂CH(R³)O]ₓ[CH₂]ₖCH(OH)[CH₂]ⱼOR² unterschiedlich sein. R¹ und R² sind vorzugsweise lineare oder verzweigte, gesättigte oder ungesättigte, aliphatische oder aromatische Kohlenwasserstoffreste mit 6 bis 22 Kohlenstoffatomen, wobei Reste mit 8 bis 18 C-Atomen besonders bevorzugt sind. Für den Rest R³ sind H, -CH₃ oder -CH₂CH₃ besonders bevorzugt. Besonders bevorzugte Werte für x liegen im Bereich von 1 bis 20, insbesondere von 6 bis 15.

Hydroxymischether der Formel

R¹O[CH₂CH(CH₃)O]ₓ[CH₂CH₂O]_{y}CH₂CH(OH)R².

In der R¹ für einen linearen oder verzweigten aliphatischen Kohlenwasserstoffrest mit 4 bis 18 Kohlenstoffatomen oder Mischungen hieraus steht, R² einen linearen oder verzweigten Kohlenwasserstoffrest mit 2 bis 26 Kohlenstoffatomen oder Mischungen hieraus bezeichnet und x für Werte zwischen 0,6 und 1,5 sowie y für einen Wert von mindestens 15 steht, sind besonders bevorzugt.

Wie vorstehend beschrieben, kann jedes R³ in der obenstehenden Formel für die endgruppenverschlossenen poly(oxyalkylierten) Niotenside unterschiedlich sein, falls x = 2 ist. Hierdurch kann die Alkylenoxideinheit in der eckigen Klammer variiert werden. Steht x beispielsweise für 3, kann der Rest R³ ausgewählt werden, um Ethylenoxid- (R³ = H) oder Propylenoxid- (R³ = CH₃) Einheiten zu bilden, die in jedweder Reihenfolge aneinandergefügt sein können, beispielsweise (EO)(PO)(EO), (EO)(EO)(PO), (EO)(EO)(EO), (PO)(EO)(PO), (PO)(PO)(EO) und (PO)(PO)(PO). Der Wert 3 für x ist hierbei beispielhaft gewählt worden und kann durchaus größer sein, wobei die Variationsbreite mit steigenden x-Werten zunimmt und beispielsweise eine große Anzahl (EO)-Gruppen, kombiniert mit einer geringen Anzahl (PO)-Gruppen einschließt, oder umgekehrt.

Besonders bevorzugte Hydroxymischether der obenstehenden Formel weisen Werte von k = 1 und j = 1 auf, so dass sich die vorstehende Formel zu

R¹O[CH₂CH(R³)O]ₓCH₂CH(OH)CH₂OR²

vereinfacht. In der letztgenannten Formel sind R¹, R² und R³ wie oben definiert und x steht für Zahlen von 1 bis 30, vorzugsweise von 1 bis 20 und insbesondere von 6 bis 18. Besonders bevorzugt sind Hydroxymischether, bei denen die Reste R¹ und R² 9 bis 14 C-Atome aufweisen, R³ für H steht und x Werte von 6 bis 15 annimmt.

Fasst man die letztgenannten Aussagen zusammen, sind endgruppenverschlossene Hydroxymischether der Formel

R¹O[CH₂CH(R³)O]ₓ[CH₂]ₖCH(OH)[CH₂]ⱼOR²,

in der R¹ und R² für lineare oder verzweigte, gesättigte oder ungesättigte, aliphatische oder aromatische Kohlenwasserstoffreste mit 1 bis 30 Kohlenstoffatomen stehen, R³ für H oder einen Methyl-, Ethyl-, n-Propyl-, iso-Propyl, n-Butyl-, 2-Butyl- oder 2-Methyl-2-Butylrest steht, x für Werte zwischen 1 und 30, k und j für Werte zwischen 1 und 12, vorzugsweise zwischen 1 und 5 stehen, bevorzugt, wobei Hydroxymischether des Typs

R¹O[CH₂CH(R³)O]ₓCH₂CH(OH)CH₂OR²,

in denen x für Zahlen von 1 bis 30, vorzugsweise von 1 bis 20 und insbesondere von 6 bis 18 steht, besonders bevorzugt sind.

Zusammenfassend sind insbesondere Hydroxymischether bevorzugt, die einen C₉₋₁₅-Alkylrest mit 1 bis 4 Ethylenoxideinheiten, gefolgt von 1 bis 4 Propylenoxideinheiten, gefolgt von 1 bis 4 Ethylenoxideinheiten, gefolgt von1 bis 4 Propylenoxideinheiten aufweisen. Diese Tenside weisen in wässriger Lösung die erforderliche niedrige Viskosität auf und sind erfindungsgemäß mit besonderem Vorzug einsetzbar.

Insbesondere werden solche endgruppenverschlossene Hydroxymischether bevorzugt, die gemäß der Formel

R¹O[CH₂CH₂O)ₓCH₂CH(OH)R²

neben einem Rest R¹, welcher für lineare oder verzweigte, gesättigte oder ungesättigte, aliphatische oder aromatische Kohlenwasserstoffreste mit 1 bis 30 Kohlenstoffatomen, vorzugsweise mit 4 bis 20 Kohlenstoffatomen steht, weiterhin einen linearen oder verzweigten, gesättigten oder ungesättigten, aliphatischen oder aromatischen Kohlenwasserstoffrest R² mit 1 bis 30 Kohlenstoffatomen aufweisen, welcher einer monohydroxylierten Zwischengruppe - CH₂CH(OH)- benachbart ist. x steht in dieser Formel für Werte zwischen 1 und 90.

Besonders bevorzugt sind Hydroxymischether der allgemeinen Formel

R¹O[CH₂CH₂C)]ₓCH₂CH(OH)R²,

welche neben einem Rest R¹, der für lineare oder verzweigte, gesättigte oder ungesättigte, aliphatische oder aromatische Kohlenwasserstoffreste mit 1 bis 30 Kohlenstoffatomen, vorzugsweise mit 4 bis 22 Kohlenstoffatomen steht, weiterhin einen linearen oder verzweigten, gesättigten oder ungesättigten, aliphatischen oder aromatischen Kohlenwasserstoffrest R² mit 1 bis 30 Kohlenstoffatomen, vorzugsweise 2 bis 22 Kohlenstoffamtomen, aufweisen, welcher einer monohydroxylierten Zwischengruppe -CH₂CH(OH)- benachbart ist und bei denen x für Werte zwischen 40 und 80, vorzugsweise für Werte zwischen 40 und 60 steht.

Die entsprechenden endgruppenverschlossenen Hydroxymischether der vorstehenden Formel lassen sich beispielsweise durch Umsetzung eines endständigen Epoxids der Formel R²CH(O)CH₂ mit einem ethoxylierten Alkohol der Formel R¹O[CH₂CH₂O]ₓ₋₁CH₂CH₂OH erhalten.

Besonders bevorzugt werden weiterhin solche endgruppenverschlossene Hydroxymischether der Formel

R¹O[CH₂CH₂O]ₓ[CH₂CH(CH₃)O]_{y}CH₂CH(OH)R²,

in der R¹ und R² unabhängig voneinander für einen linearen oder verzweigten, gesättigten oder ein- bzw. mehrfach ungesättigten Kohlenwasserstoffrest mit 2 bis 26 Kohlenstoffatomen steht, R³ unabhängig voneinander ausgewählt ist aus -CH₃ -CH₂CH₃, -CH₂CH₂-CH₃, CH(CH₃)₂, vorzugsweise jedoch für -CH₃ steht, und x und y unabhängig voneinander für Werte zwischen 1 und 32 stehen, wobei Hydroxymischether mit Werten für x von 15 bis 32 und y von 0,5 und 1,5 ganz besonders bevorzugt sind.

Hydroxymischether der allgemeinen Formel

R¹O[CH₂CH₂O]ₓ[CH₂CH(R³)O]_{y}CH₂CH(OH)R²,

in der R¹ und R² unabhängig voneinander für einen linearen oder verzweigten, gesätligten oder ein- bzw. mehrfach ungesättigten Kohlenwasserstoffrest mit 2 bis 26 Kohlenstoffatomen steht, R³ unabhängig voneinander ausgewählt ist aus -CH₃ -CH₂CH₃, -CH₂CH₂-CH₃, CH(CH₃)₂, vorzugsweise jedoch für -CH₃ steht, und x und y unabhängig voneinander für Werte zwischen 1 und 32 stehen, sind erfindungsgemäß bevorzugt, wobei Hydroxymischether mit Werten für x von 15 bis 32 und y von 0,5 und 1,5 ganz besonders bevorzugt sind.

Die angegebenen C-Kettenlängen sowie Ethoxylierungsgrade bzw. Alkoxylierungsgrade der vorgenannten Hydroxymischether stellen statistische Mittelwerte dar, die für ein spezielles Produkt eine ganze oder eine gebrochene Zahl sein können. Aufgrund der Hersteliverfahren bestehen Handelsprodukte der genannten Formeln zumeist nicht aus einem individuellen Vertreter, sondern aus Gemischen, wodurch sich sowohl für die C-Kettenlängen als auch für die Ethoxylierungsgrade bzw. Alkoxylierungsgrade Mittelwerte und daraus folgend gebrochene Zahlen ergeben können.

Selbstverständlich können die vorgenannten Hydroxymischether nicht nur als Einzelsubstanzen, sondern auch als Gemische aus zwei, drei, vier oder mehr Hydroxymischethern eingesetzt werden. Als Gemische werden dabei nicht Mischungen von Hydroxymischethern bezeichnet, die in ihrer Gesamtheit unter eine der oben genannten allgemeinen Formeln fallen, sondern vielmehr solche Mischungen, die zwei, drei, vier oder mehr Hydroxymischether enthalten, die durch unterschiedliche der vorgenannten allgemeinen Formeln beschrieben werden können.

insbesondere bevorzugt sind Hydroxymischether, die einen Schmelzpunkt oberhalb Raumtemperatur aufweisen. Hydroxymischether mit einem Schmelzpunkt oberhalb von 20°C, vorzugsweise oberhalb von 25°C, besonders bevorzugt zwischen 25 und 60°C und insbesondere zwischen 26,6 und 43,3°C, sind besonders bevorzugt.

Gegenstand der vorliegenden Erfindung ist ein Wasch- oder Reinigungsmittel enthaltend
a) mindestens eine Klarspülsubstanz aus der Gruppe
   a') der Hydroxymischether, welche einen Schmelzpunkt oberhalb von 20°C, vorzugsweise oberhalb von 25°C, besonders bevorzugt zwischen 25 und 60°C und insbesondere zwischen 26,6 und 43,3°C aufweisen, und
   a"') der Copolymere aus Sulfonsäure-haltigen Monomeren und
b) mindestens eine schwefelhaltige Aminosäure aus der Gruppe Methionin, Cystein und Cystin.

Werden Hydroxymischether eingesetzt, die bei Raumtemperatur hochviskos sind, so ist bevorzugt, dass diese eine Viskosität oberhalb von 20 Pa·s, vorzugsweise oberhalb von 35 Pa·s und insbesondere oberhalb 40 Pa·s aufweisen (Brookfield, Spindel 31, 30 U/min, 20°C). Auch Hydroxymischether, die bei Raumtemperatur wachsartige Konsistenz besitzen, sind bevorzugt.

Enthalt das erfindungsgemaße maschinelle Geschirrspülmittel zwei, drei, vier oder mehr Hydroxymischether, so liegt das Mengenverhältnis der in dem Mitteln enthaltenen Hydroxymischether vorzugsweise innerhalb enger Grenzen. Wird eine Mischung aus zwei Hydroxymischethern (H 1 und H 2) eingesetzt, so beträgt das Gewichtsverhältnis der eingesetzten Hydroxymischether zueinander (Gewichtsverhältnis H 1 zu H 2) vorzugsweise zwischen 10:1 und 1:10, bevorzugt zwischen 8:1 und 1:8, besonders bevorzugt zwischen 6:1 und 1:6 und insbesondere zwischen 4:1 und 1:4,

Enthält das erfindungsgemäße maschinelle Geschirrspülmittel ein Gemisch aus zwei, drei, vier oder mehr Hydroxymischethern, so ist bevorzugt, wenn wenigstens einer der Hydroxymischether einen Gewichtsanteil oberhalb 1,0 Gew.-%, vorzugsweise oberhalb 1,75 Gew.-% und insbesondere oberhalb 2,5 Gew.-%, bezogen auf das gesamte Mittel, aufweist.

Gegenstand der vorliegenden Erfindung ist ein Wasch- oder Reinigungsmittel enthaltend
a) mindestens eine Klarspülsubstanz aus der Gruppe
   a') der Hydroxymischether, wobei wenigstens einer der Hydroxymischether einen Gewichtsanteil oberhalb 1,0 Gew.-%, vorzugsweise oberhalb 1,75 Gew.-% und insbesondere oberhalb 2,5 Gew.-%, bezogen auf das gesamte Mittel, aufweist, und
   a"') der Copolymere aus Sulfonsäure-haltigen Monomeren und
b) mindestens eine schwefelhaltige Aminosäure aus der Gruppe Methionin, Cystein und Cystin.

### Polymere mit kationischer Monomereinheit

Als zusätzliche Klarspülsubstanzen können insbesondere Polymere mit kationischer Monomereinheit eingesetzt werden.

Bevorzugt werden Polymere mit kationischer Monomereinheit in dem erfindungsgemäßen Wasch-oder Reinigungsmittel in einem Anteil von 0,01 bis 7,5 Gew.-%, bevorzugt 0,02 bis 5 Gew.-%, besonders bevorzugt 0,03 bis 2,5 Gew.-%, ganz besonders bevorzugt 0,04 bis 1 Gew.-% und insbesondere 0,05 bis 1 Gew.-%, bezogen auf das gesamte Mittel, eingesetzt.

Bevorzugt enthält das erfindungsgemäße Wasch- oder Reinigungsmittel Polymere mit kationischer funktioneller Gruppe, welche zur Gruppe der kationischen Polymere gehören.

"Kationische Polymere" oder im Sinne der vorliegenden Erfindung sind Polymere; welche eine positive Ladung im Polymermolekül tragen. Diese kann beispielsweise durch in der Polymerkette vorliegende (Alkyl-)Ammoniumgrupplerungen oder andere positiv geladene Gruppen realisiert werden. Besonders bevorzugte kationische Polymere stammen aus den Gruppen der quaternierten Cellulose-Derivate, der Polysiloxane mit quaternären Gruppen, der kationischen Guar-Derivate, der polymeren Dimethyldiallylammoniumsalze und deren Copolymere mit Estern und Amiden von Acrylsäure und Methacrylsäure, der Copolymere des Vinylpyrrolidons mit quaternierten Derivaten des Dialkylaminoacrylats und -methacrylats, der Vinylpyrrolidon-Methoimidazoliniumchlorid-Copolymere, der quaternierter Polyvinylalkohole oder der unter den INCI-Bezeichnungen Polyquaternium 2, Polyquaternium 17, Polyquaternium 18 und Polyquaternium 27 angegeben Polymere.

Weiterhin bevorzugt wird der Einsatz von amphoteren Polymeren als Polymere mit kationischer funktioneller Gruppe In den erfindungsgemäßen Wasch- oder Reinigungsmitteln.

"Amphotere Polymere" im Sinne der vorliegenden Erfindung weisen neben einer positiv geladenen Gruppe in der Polymerkette weiterhin auch negativ geladenen Gruppen bzw. Monomereinheiten auf. Bei diesen Gruppen kann es sich beispielsweise um Carbonsäuren, Sulfonsäuren oder Phosphonsäuren handeln.

Bevorzugte Wasch- oder Reinigungsmittel, insbesondere bevorzugte maschinelle Geschirrspülmittel, sind dadurch gekennzeichnet, dass sie ein Polymer enthalten, welches Monomereinheiten der Formel R¹R²C=CR³R⁴ aufweist, in der jeder Rest R¹, R², R³, R⁴ unabhängig voneinander ausgewählt ist aus Wasserstoff, derivatisierter Hydroxygruppe, C₁₋₃₀ linearen oder verzweigten Alkylgruppen, Aryl, Aryl substitutierten C₁₋₃₀ linearen oder verzweigten Alkylgruppen, polyalkoyxylierte Alkylgruppen, heteroatomaren organischen Gruppen mit mindestens einer positiven Ladung ohne geladenen Stickstoff, mindestens ein quaterniertes N-Atom oder mindestens eine Aminogruppe mit einer positiven Ladung im Teilbereich des pH-Bereichs von 2 bis 11, oder Salze hiervon, mit der Maßgabe, dass mindestens ein Rest R¹, R², R³, R⁴ eine heteroatomare organische Gruppe mit mindestens einer positiven Ladung ohne geladenen Stickstoff, mindestens ein quaterniertes N-Atom oder mindestens eine Aminogruppe mit einer positiven Ladung ist.

Im Rahmen der vorliegenden Anmeldung besonders bevorzugte kationische oder amphotere Polymere enthalten als Monomereinheit eine Verbindung der allgemeinen Formel bei der R¹ und R⁴ unabhängig voneinander für H oder einen linearen oder verzweigten Kohlenwasserstoffrest mit 1 bis 6 Kohlenstoffatomen steht; R² und R³ unabhängig voneinander für eine Alkyl-, Hydroxyalkyl-, oder Aminoalkylgruppe stehen, in denen der Alkylrest linear oder verzweigt ist und zwischen 1 und 6 Kohlenstoffatomen aufweist, wobei es sich vorzugsweise um eine Methylgruppe handelt; x und y unabhängig voneinander für ganze Zahlen zwischen 1 und 3 stehen. X⁻ repräsentiert ein Gegenion, vorzugsweise ein Gegenion aus der Gruppe Chlorid, Bromid, lodid, Sulfat, Hydrogensulfat, Methosulfat, Laurylsulfat, Dodecylbenzolsulfonat, p-Toluolsulfonat (Tosylat), Cumolsulfonat, Xylotsulfonat, Phosphat, Citrat, Formiat, Acetat oder deren Mischungen.

Bevorzugte Reste R¹ und R⁴ in der vorstehenden Formel sind ausgewählt aus -CH₃, -CH₂-CH₃,-CH₂-CH₂-CH₃, -CH(CH₃)-CH₃, -CH₂-OH, -CH₂-CH₂-OH, -CH(OH)-CH₃, -CH₂-CH₂-CH₂-OH, -CH₂-CH(OH)-CH₃, -CH(OH)-CH₂-CH₃, und -(CH₂CH₂-O)ₙH.

Ganz besonders bevorzugt werden Polymere, welche eine kationische Monomereinheit der vorstehenden allgemeinen Formel aufweisen, bei der R¹ und R⁴ für H stehen, R² und R³ für Methyl stehen und x und y jeweils 1 sind. Die entsprechenden Monomereinheit der Formel

H₂C=CH-(CH₂)-N⁺(CH₃)₂-(CH₂)-CH=CH₂ X⁻

werden im Falle von X⁻ = Chlorid auch als DADMAC (Diallyldimethylammonium-Chlorid) bezeichnet.

Weitere besonders bevorzugte kationische oder amphotere Polymere enthalten eine Monomereinheit der allgemeinen Formel

R¹HC=CR²-C(O)-NH-(CH₂)ₓ-N⁺R³R⁴R⁵ X⁻

in der R¹, R², R³, R⁴ und R⁵ unabhängig voneinander für einen linearen oder verzweigten, gesättigten oder ungesättigen Alkyl-, oder Hydroxyalkylrest mit 1 bis 6 Kohlenstoffatomen, vorzugsweise für einen linearen oder verzweigten Alkylrest ausgewählt aus -CH₃, -CH₂-CH₃,-CH₂-CH₂-CH₃, -CH(CH₃)-CH₃, -CH₂-OH, -CH₂-CH₂-OH, -CH(OH)-CH₃, -CH₂-CH₂-CH₂-OH, -CH₂-CH(OH)-CH₃, -CH(OH)-CH₂-CH₃, und -(CH₂CH₂-O)ₙH steht und x für eine ganze Zahl zwischen 1 und 6 steht.

Ganz besonders bevorzugt werden im Rahmen der vorliegenden Anmeldung Polymere, welche eine kationische Monomereinheit der vorstehenden allgemeinen Formel aufweisen, bei der R¹ für H und R², R³, R⁴ und R⁵ für Methyl stehen und x für 3 steht. Die entsprechenden Monomereinheiten der Formel

H₂C=C(CH₃)-C(O)-NH-(CH₂)ₓ-N⁺(CH₃)₃ X⁻

werden im Falle von X⁻ = Chlorid auch als MAPTAC (Methyacrylamidopropyl-trimethylammoniumChlorid) bezeichnet.

Erfindungsgemäß bevorzugt werden Polymere eingesetzt, die als Monomereinheiten Diallyldimethylammoniumsalze und/oder Acrylamidopropyltrimethylammoniumsalze enthalten.

Die zuvor erwähnten amphoteren Polymere weisen nicht nur kationische Gruppen, sondern auch anionische Gruppen bzw. Monomereinheiten auf. Derartige anionischen Monomereinheiten stammen beispielsweise aus der Gruppe der linearen oder verzweigten, gesättigten oder ungesättigten Carboxylate, der linearen oder verzweigten, gesättigten oder ungesättigten Phosphonate, der linearen oder verzweigten, gesättigten oder ungesättigten Sulfate oder der linearen oder verzweigten, gesättigten oder ungesättigten Sulfonate. Bevorzugte Monomereinheiten sind die Acrylsäure, die (Meth)acrylsäure, die (Dimethyl)acrylsäure, die (Ethyl)acrylsäure, die Cyanoacrylsäure, die Vinylessingsäure, die Allylessigsäure, die Crotonsäure, die Maleinsäure, die Fumarsäure, die Zimtsäure und ihre Derivate, die Allylsulfonsäuren, wie beispielsweise Allyloxybenzolsulfonsäure und Methallylsulfonsäure oder die Allylphosphonsäuren.

Bevorzugte einsetzbare amphotere Polymere stammen aus der Gruppe der Alkylacrylamid / Acrylsäure-Copolymere, der Alkylacrylamid / Methacrylsäure-Copolymere, der Alkylacrylamid / Methylmethacrylsäure-Copolymere, der Alkylacrylamid / Acrylsäure / Alkylaminoalkyl(meth)acrylsäure-Copolymere, der Alkylacrylamid / Methacrylsäure / Alkylaminoalkyl(meth)-acrylsäure-Copolymere, der Alkylacrylamid / Methylmethacrylsäure / Alkylaminoalkyl(meth)acrylsäure-Copolymere, der Alkylacrylamid / Alkymethacrylat / Alkylaminoethylmethacrylat / Alkylmethacrylat-Copolymere sowie der Copolymere aus ungesättigten Carbonsäuren, kationisch derivatisierten / ungesättigten Carbonsäuren und gegebenenfalls weiteren ionischen oder nichtionogenen Monomeren.

Bevorzugt einsetzbare zwitterionische Polymere stammen aus der Gruppe der Acrylamidoalkyltrialkylammoniumchlorid / Acrylsäure-Copolymere sowie deren Alkali- und Ammoniumsalze, der Acrylamidoalkyltrialkylammoniumchlorid / Methacrylsäure-Copolymere sowie deren Alkali- und Ammoniumsalze und der Methacroylethylbetain/Methacrylat-Copolymere.

Bevorzugt werden weiterhin amphotere Polymere, welche neben einem oder mehreren anionischen Monomeren als kationische Monomere Methacrylamidoalkyl-trialkylammoniumchlorid und Dimethyl(diallyl)ammoniumchlorid umfassen.
Besonders bevorzugte amphotere Polymere stammen aus der Gruppe der Methacrylamidoalkyl-trialkylammoniumchlorid / Dimethyl(diallyl)ammoniumchlorid / Acrylsäure-Copolymere, der Methacryl-amidoalkyltrialkylammoniumchlorid / Dimethyl(diallyl)ammoniumchlorid / Methacrylsäure-Copolymere und der Methacrylamidoalkyltrialkyfammoniumchlorid / Dimethyl(diallyl)ammaniumchlorid / Alkyl-(meth)acrylsaure-Copolymere sowie deren Alkali- und Ammoniumsalze.

Insbesondere bevorzugt werden amphotere Polymere aus der Gruppe der Methacrylamidopropyltrimethylammoniumchlorid / Dimethyl(diallyl)ammoniumchlorid / Acrylsäure-Copolymere, der Methacrylamidopropyltrimethylammoniumchlorid / Dimethyl(diallyl)ammoniumchlorid / Acrylsäure-Copolymere und der Methacrylamidopropyltrimethylammonium-chlorid / Dimethyl(diallyl)ammoniumchlorid / Alkyl(meth)acrylsäure-Copolymere sowie deren Alkall- und Ammoniumsalze.

In einer besonders bevorzugten Ausführungsform der vorliegenden Erfindung liegen die Polymere in vorkonfektionierter Form vor. Zur Konfektionierung der Polymere eignet sich dabei u.a.
- die Verkapselung der Polymere mittels wasserlöslicher oder wasserdispergierbarer Beschichtungsmittel, vorzugsweise mittels wasserlöslicher oder wasserdispergierbarer natürlicher oder synthetischer Polymere;
- die Verkapselung der Polymere mittels wasserunlöslicher, schmelzbarer Beschichtungsmittel, vorzugsweise mittels wasserunlöslicher Beschichtungsmittel aus der Gruppe der Wachse oder Paraffine mit einem Schmelzpunkt oberhalb 30°C;
- die Ccgranulation der Polymere mit inerten Trägermaterialien, vorzugsweise mit Trägermaterialien aus der Gruppe der wasch- oder reinigungsaktiven Substanzen, besonders bevorzugt aus der Gruppe der Builder (Gerüststoffe) oder Cobuilder.

### Copolymere mit Sulfonsäure-haltigen Monomeren a"')

Copolymere mit Sulfonsäure-haltigen Monomeren werden In dem erfindungsgemäßen Verfahren bevorzugt als Klarspülsubstanz eingesetzt. Die Copolymere mit Sulfonsaure-haltigen Monomeren können als einzige der unter a) aufgeführten Klarspülsubstanzen mit der/den schwefelhaltigen Aminosäure(n) kombiniert werden, die Kombination mit einer weiteren Klarspülsubstanz der Gruppe a) ist jedoch ebenfalls bevorzugt.

Vorzugsweise werden Copolymere mit Sulfonsaure-haltigen Monomeren In dem erfindungsgemäßen Wasch- oder Reinigungsmittel In einem Antell von 0,1 bis 70 Gew.-%, bevorzugt 0,25 bis 50 Gew.-%, besonders bevorzugt 0,5 bis 35 Gew.-%, ganz besonders bevorzugt 0,75 bis 20 Gew.-% und Insbesondere 1 bis 15 Gew.-%, bezogen- auf das gesamte Mittel, eingesetzt, in diesem Bereich ist die gegenseitige Verstärkung der Copolymere mit Sulfonsäure-haltigen Monomeren und der schwefelhaltigen Aminosäure(n) am größten.

Innerhalb des erfindungsgemäßen Verfahrens können alle dem Fachmann bekannten Copolymere aus Sulfonsäure-haltigen Monomeren eingesetzt werden. Besonders bevorzugt als Sulfonsäuregruppen-haltige Polymere einsetzbar sind jedoch Copolymere aus ungesättigten Carbonsäuren, Sulfonsäuregruppen-haltigen Monomeren und gegebenenfalls weiteren ionogenen oder nichtionogenen Monomeren.

Im Rahmen der vorliegenden Erfindung sind als Monomer ungesättigte Carbonsäuren der Formel

R¹(R²)C=C(R³)COOH

bevorzugt, in der R¹ bis R³ unabhängig voneinander für -H, -CH₃. einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit-NH₂, -OH oder -COOH substituierte Alkyl- oder Alkenylreste oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist.

Unter den ungesättigten Carbonsäuren, die sich durch die vorstehende Formel beschreiben lassen, sind insbesondere Acrylsäure (R¹ = R² = R³ = H), Methacrylsäure (R¹ = R² = H; R³ = CH₃) und/oder Maleinsäure (R¹ = COOH; R² = R³ = H) bevorzugt.

Bei den Sulfonsäuregruppen-haltigen Monomeren sind solche der Formel

R⁵(R⁶)C=C(R⁷)-X-SO₃H

bevorzugt, in der R⁶ bis R⁷ unabhängig voneinander für -H, -CH₃. einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit-NH₂, -OH oder -COOH substituierte Alkyl- oder Alkenylreste oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist, und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂- und -C(O)-NH-CH(CH₂CH₃)-.

Unter diesen Monomeren bevorzugt sind solche der Formeln

H₂C=CH-X-SO₃H

H₂C=C(CH₃)-X-SO₃H

HO₃S-X-(R⁶)C=C(R⁷)-X-SO₃H ,

in denen R⁶ und R⁷ unabhängig voneinander ausgewählt sind aus -H, -CH₃, -CH₂CH₃. -CH₂CH₂CH₃, -CH(CH₃)₂ und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂- und -C(O)-NH-CH(CH₂CH₃)-.

Besonders bevorzugte Sulfonsäuregruppen-haltige Monomere sind dabei 1-Acrylamido-1-propansulfonsäure, 2-Acrylamido-2-propansulfonsäure, 2-Acrylamido-2-methyl-1-propansulfonsäure, 2-Methacrylamido-2-methyl-1-propansulfonsäure, 3-Methacrylamido-2-hydroxy-propansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen1-sulfonsäure, Styrolsulfonsäure, Vinylsulfonsäure, 3-Sulfopropylacrylat, 3-Sulfopropylmethacrylat, Sulfomethacrylamid, Sulfomethylmethacrylamid sowie wasserlösliche Salze der genannten Säuren.

Als weitere ionogene oder nichtionogene Monomere kommen insbesondere ethylenisch ungesättigte Verbindungen in Betracht. Vorzugsweise beträgt der Gehalt der eingesetzten Polymere an diesen weiteren ionogene oder nichtionogenen Monomeren weniger als 20 Gew.-%, bezogen auf das Polymer. Besonders bevorzugt zu verwendende Polymere bestehen lediglich aus Monomeren der Formel R¹(R²)C=C(R³)COOH und Monomeren der Formel R⁵(R⁶)C=C(R⁷)-X-SO₃H.

### Zusammenfassend sind Copolymere aus

i) ungesättigten Carbonsäuren der Formel

   R¹(R²)C=C(R³)COOH

   in der R¹ bis R³ unabhängig voneinander für -H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit -NH₂, -OH oder -COOH substituierte Alkyl- oder Alkenylreste wie vorstehend definiert oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist,
ii) Sulfonsäuregruppen-haltigen Monomeren der Formel

   R⁵(R⁶)C=C(R⁷)-X-SO₃H

   in der R⁵ bis R⁷ unabhängig voneinander für -H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit -NH₂, -OH oder -COOH substituierte Alkyl- oder Alkenylreste wie vorstehend definiert oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist, und X für eine optional vorhandene Spacergruppe steht, die ausgewählt ist aus -(CH₂)ₙ- mit n = 0 bis 4, -COO-(CH₂)ₖ-mit k = 1 bis 6, -C(O)-NH-C(CH₃)₂- und -C(O)-NH-CH(CH₂CH₃)-
(iii) gegebenenfalls weiteren ionogenen oder nichtionogenen Monomeren besonders bevorzugt.

Weitere besonders bevorzugte Copolymere bestehen aus
i) einer oder mehreren ungesättigter Carbonsäuren aus der Gruppe Acrylsäure, Methacrylsäure und/oder Maleinsäure
ii) einem oder mehreren Sulfonsäuregruppen-haltigen Monomeren der Formeln:

   H₂C=CH-X-SO₃H

   H₂C=C(CH₃)-X-SO₃H

   HO₃S-X-(R⁶)C=C(R⁷)-X-SO₃H

   in der R⁶ und R⁷ unabhängig voneinander ausgewählt sind aus -H, -CH₃, -CH₂CH₃, -CH₂CH₂CH₃, -CH(CH₃)₂ und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂- und -C(O)-NH-CH(CH₂CH₃)-
iii) gegebenenfalls weiteren ionogenen oder nichtionogenen Monomeren.

Die Copolymere können die Monomere aus den Gruppen i) und ii) sowie gegebenenfalls iii) in variierenden Mengen enthalten, wobei sämtliche Vertreter aus der Gruppe i) mit sämtlichen Vertretern aus der Gruppe ii) und sämtlichen Vertretern aus der Gruppe iii) kombiniert werden können. Besonders bevorzugte Polymere weisen bestimmte Struktureinheiten auf, die nachfolgend beschrieben werden.

So sind beispielsweise Copolymere bevorzugt, die Struktureinheiten der Formel

-[CH₂-CHCOOH]ₘ-[CH₂-CHC(O)-Y-SO₃H]ₚ-

enthalten, in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder substituierten aromatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht, bevorzugt sind.

Diese Polymere werden durch Copolymerisation von Acrylsäure mit einem Sulfonsäuregruppen-haltigen Acrylsäurederivat hergestellt. Copolymerisiert man das Sulfonsäuregruppen-haltige Acrylsäurederivat mit Methacrylsäure, gelangt man zu einem anderen Polymer, dessen Einsatz ebenfalls bevorzugt ist. Die entsprechenden Copolymere enthalten die Struktureinheiten der Formel

-[CH₂-C(CH₃)COOH]ₘ-[CH₂-CHC(O)-Y-SO₃H]ₚ- ,

in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder substituierten aromatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht, bevorzugt sind.

Völlig analog lassen sich Acrylsäure und/oder Methacrylsäure auch mit Sulfonsäuregruppen-haltigen Methacrylsäurederivaten copolymerisieren, wodurch die Struktureinheiten im Molekül verändert werden. So sind Copolymere, welche Struktureinheiten der Formel

-[CH₂-CHCOOH]ₘ-[CH₂-C(CH₃)C(O)-Y-SO₃H]ₚ-

enthalten, in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder substituierten aromatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht, ebenso bevorzugt wie Copolymere, die Struktureinheiten der Formel

-[CH₂-C(CH₃)COOH]ₘ-[CH₂-C(CH₃)C(O)-Y-SO₃H]ₚ-

enthalten, in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder substituierten aromatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht, bevorzugt sind.

Anstelle von Acrylsäure und/oder Methacrylsäure bzw. in Ergänzung hierzu kann auch Maleinsäure als besonders bevorzugtes Monomer aus der Gruppe i) eingesetzt werden. Man gelangt auf diese Weise zu erfindungsgemäß bevorzugten Copolymeren, die Struktureinheiten der Formel

-[HOOCCH-CHCOOH]ₘ-[CH₂-CHC(O)-Y-SO₃H]ₚ-

enthalten, in der m und p jeweils für eine ganze natürliche Zahl zwischen 1 und 2000 sowie Y für eine Spacergruppe steht, die ausgewählt ist aus substituierten oder unsubstituierten aliphatischen oder aromatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht, bevorzugt sind. Erfindungsgemäß bevorzugt sind weiterhin Copolymere, die Struktureinheiten der Formel

-[HOOCCH-CHCOOH]ₘ-[CH₂-C(CH₃)C(O)O-Y-SO₃H]ₚ-

enthalten, in der m und p jeweils für eine ganze natürliche Zahl zwischen 1 und 2000 sowie Y für eine Spacergruppe steht, die ausgewählt ist aus substituierten oder unsubstituierten aliphatischen, aromatischen oder substituierten aromatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH₃)₂- oder -NH-CH(CH₂CH₃)- steht.

Zusammenfassend sind erfindungsgemäß solche Copolymere bevorzugt, die Struktureinheiten der Formeln

-[CH₂-CHCOOH]ₘ-[CH₂-CHC(O)-Y-SO₃H]ₚ-

-[CH₂-C(CH₃)COOH]ₘ-[CH₂-CHC(O)-Y-SO₃H]ₚ-

-[CH₂-CHCOOH]ₘ-[CH₂-C(CH₃)C(O)-Y-SO₃H]ₚ-

-[CH₂-C(CH₃)COOH]ₘ-[CH₂-C(CH₃)C(O)-Y-SO₃H]ₚ-

-[HOOCCH-CHCOOH]ₘ-[CH₂-CHC(O)-Y-SO₃H]ₚ-

-[HOOCCH-CHCOOH]ₘ-[CH₂-C(CH₃)C(O)O-Y-SO₃H]ₚ-

enthalten, in denen m und p jeweils für eine ganze natürliche Zahl zwischen 1 und 2000 sowie Y für eine Spacergruppe steht, die ausgewählt ist aus substituierten oder unsubstituierten allphatlschen, aromatischen oder substituierten aromatischen Kohlenwasserstoffresten mit 1 bis 24 Kohlenstoffatomen, wobei Spacergruppen, in denen Y für -O-(CH₂)ₙ- mit n = 0 bis 4, für -O-(C₆H₄)-, für -NH-C(CH3)₂- oder -NH-CH(CH₂CH₃)- steht, bevorzugt sind.

Gegenstand der vorliegenden Erfindung ist ein Wasch- oder Reinigungsmittel enthaltend
a) mindestens eine Klarspülsubstanz aus der Gruppe
   a') der Hydroxymischether und
   a"') der Copolymere aus Sulfonsäure-haltigen Monomeren, die Struktureinheiten der Formeln

      -[CH₂-CHCOOH]ₘ-[CH₂-CHC(O)-Y-SO₃H]ₚ-

      -[CH₂-C(CH₃)COOH]ₘ-[CH₂-CHC(O)-Y-SO₃H]ₚ-

      -[CH₂-CHCOOH]ₘ-[CH₂-C(CH₃)C(O)-Y-SO₃H]ₚ-

      -[CH₂-C(CH₃)COOH]ₘ-[CH₂-C(CH₃)C(O)-Y-SO₃H]ₚ-

      -[HOOCCH-CHCOOH]ₘ-[CH₂-CHC(O)-Y-SO₃H]ₚ-

      und

      -[HOOCCH-CHCOOH]ₘ-[CH₂-C(CH₃)C(O)O-Y-SO₃H]ₚ-

      enthalten und
b) mindestens eine schwefelhaltige Aminosäure aus der Gruppe Methionin, Cystein und Cystin.

In den Polymeren können die Sulfonsäuregruppen ganz oder teilweise in neutralisierter Form vorliegen, d.h. dass das acide Wasseratoffatom der Sulfonsäuregruppe in einigen oder allen Sulfonsäuregruppen gegen Metallionen, vorzugsweise Alkalimetallionen und insbesondere gegen Natriumionen, ausgetauscht sein kann. Der Einsatz von teil- oder vollneutralisierten sulfonsäuregruppenhaltigen Copolymeren ist erfindungsgemäß bevorzugt.

Die Monomerenverteifung der erfindungsgemäß bevorzugt eingesetzten Copolymeren beträgt bei Copolymeren, die nur Monomere aus den Gruppen i) und ii) enthalten, vorzugsweise jeweils 5 bis 95 Gew.-% i) bzw. ii), besonders bevorzugt 50 bis 90 Gew.-% Monomer aus der Gruppe i) und 10 bis 50 Gew.-% Monomer aus der Gruppe ii), jeweils bezogen auf das Polymer.

Bei Terpolymeren sind solche besonders bevorzugt, die 20 bis 86 Gew.-% Monomer aus der Gruppe i), 10 bis 60 Gew.-% Monomer aus der Gruppe ii) sowie 5 bis 30 Gew.-% Monomer aus der Gruppe iii) enthalten.

Die Molmasse der erfindungsgemäß bevorzugt eingesetzten Sulfo-Copolymere kann variiert werden, um die Eigenschaften der Polymere dem gewünschten Verwendungszweck anzupassen. Bevorzugte Wasch- oder Reinigungsmittel sind dadurch gekennzeichnet, dass die Copolymere Molmassen von 2000 bis 200.000 gmol⁻¹, vorzugsweise von 4000 bis 25.000 gmol⁻¹ und insbesondere von 5000 bis 15.000 gmol⁻¹ aufweisen (gewichtsmittlere Molmassen M_{w} bestimmt mittels Gelpermeationschromatographie (GPC) und UV-Detektor).

### Gegenstand der vorliegenden Erfindung ist ein Wasch- oder Reinigungsmittel enthaltend

a) mindestens eine Klarspülsubstanz aus der Gruppe
   a') der Hydroxymischether und
   a"') der Copolymere aus Sulfonsäure-haltigen Monomeren, wobei die Copolymere Molmassen von 2000 bis 200.000 gmol⁻¹, vorzugsweise von 4000 bis 25.000 gmol⁻¹ und insbesondere von 5000 bis 15.000 gmol⁻¹ aufweisen und
b) mindestens eine schwefelhaltige Aminosäure aus der Gruppe Methionin, Cystein und Cystin.

Während die Copolymere mit Sulfonsäure-haltigen Monomeren insbesondere phosphathaltigen Ablagerungen entgegenwirken, verhindern die schwefelhaltigen Aminosäuren die Bildung von Belägen auf Silber. In der Kombination zeigen die Substanzklassen eine synergistische Wirkung im Bereich des Silberschutzes.

In bevorzugten Ausführungsformen der vorliegenden Erfindung wird dieser Effekt der verringerten Belagsbildung und damit der Verhinderung von schwärzlichen Ablagerungen auf dem Silber durch den Zusatz von Klarspülsubstanzen der Gruppe a') (Hydroxymischether) noch vergrößert.

### Schwefelhaltige Aminosäure (b)

Das erfindungsgemäße Wasch- oder Reinigungsmittel enthalt mindestens eine schwefelhaltige Aminosäure ausgewählt aus Methionin, Cystein und/oder Cystin. Besonders bevorzugt werden Cystein und Cystin, vorzugsweise Cystein und insbesondere L-Cystein als Korrosionsinhibitor für Sliber verwendet.

In einer bevorzugten Ausführungsform der Erfindung wird die schwefelhaltige Aminosäure in einem Gewichtsanteil von 0,01 bis 10 Gew.-%, vorzugsweise 0,06 bis 8 Gew,-%, bevorzugt 0,10 bis 6 Gew.-%, besonders bevorzugt 0,15 bis 4 Gew.-%, ganz besonders bevorzugt 0,20 bis 2 Gew.-% und insbesondere 0,20 bis 1 Gew.-%, bezogen auf das gesamte Mittel, eingesetzt.

Die Aminosäure(n) b) und die eingesetzte(n) Klarspülsubstanz(en) a) verstarken sich gegenseitig in ihrer Wirkung, so dass erfindungsgemäße Wasch- oder Reinigungsmittel einen deutlich höheren Silberkorrosionsschutz aufweisen, als im Stand der Technik beschriebene Mittel. Zur Erreichung der größten synergistischen Effekte liegt das Gewichtsverhältnis der Klarspülsubstanzen a) zu der/den schwefelhaltigen Aminosäure(n) b) bevorzugt zwischen 450:1 und 1:100, vorzugsweise zwischen 350:1 und 1:80, besonders bevorzugt zwischen 250:1 und 1:60, ganz besonders bevorzugt zwischen 200:1 und 1:40 und insbesondere zwischen 100:1 1 und 1:20.

In einer weiteren bevorzugten Ausführungsform der Erfindung beträgt das Gewichtsverhältnis der Klarspülsubstanz(en) a) zu der schwefelhaltigen Aminosäure b) vorzugsweise zwischen 400:1 und 1:10, bevorzugt zwischen 350:1 und 10:1 und insbesondere zwischen 300:1 und 30:1.

Gegenstand der vorliegenden Erfindung ist ein Wasch- oder Reinigungsmittel enthaltend
a) mindestens eine Klarspülsubstenz aus der Gruppe
   a') der Hydroxymischether und
   a"') der Copolymere aus Sulfonsäure-haltigen Monomeren und
b) mindestens eine schwefelhaltige Aminosäure aus der Gruppe Methionin, Cystein und Cystin, wobei das Gewichtsverhältnis der Klarspülsubstanz(en) a) zu der schwefelhaltigen Aminosäure b) vorzugsweise zwischen 400:1 und 1:10, bevorzugt zwischen 350:1 und 10:1 und insbesondere zwischen 300:1 und 30:1 beträgt.

Es können Klarspülsubstanzen aus einer oder aus zwei Gruppen a) in dem erfindungsgemäßen Mittel enthalten sein.
Um eine möglichst große positive Verstärkung der Wirkungen von schwefelhaltiger Aminosäure und den Klarspülsubstanzen zu errelchen, müssen die Gewichtsverhäftnisse zwischen schwefelhaltiger Aminosäure und den jeweiligen Klarspülsubstanzen eingehalten werden.

Dabei liegt das Gewichtsverhältnis der Hydroxymischether a') zu der schwefelhaltigen Aminosäure b) bevorzugt zwischen 55:1 und 2:1, vorzugsweise 50:1 und 4:1, besonders bevorzugt zwischen 45:1 und 6:1, ganz besonders bevorzugt zwischen 40:1 und 8:1 und insbesondere zwischen 35:1 und 10:1.

Ein bevorzugtes Wasch- oder Reinigungsmittel ist dadurch gekennzeichnet, dass das Gewichtsverhältnis der Copolymere aus Sulfonsäure-haltigen Monomeren a"') zu der schwefelhaltigen Aminosäure b) zwischen 250:1 und 12:1, bevorzugt zwischen 200:1 und 13:1, besonders bevorzugt zwischen 150:1 und 14:1, ganz besonders bevorzugt zwischen 100:1 und 15:1 und insbesondere zwischen 50:1 und 16:1 beträgt.

### Anbletungsformen

Die Einarbeitung der synergistisch zusammenwirkenden Ktarspülsubstanzen und der schwefelhaltigen Aminosäuren in Wasch- oder Reinigungsmittel bedingt keinerlei Einschränkung bezüglich der Anbietungsform oder der Rezepturen dieser Mittel, Die Mittel können daher sowohl in fester als auch in flüssiger Form bereitgestellt werden.

Bevorzugt liegt das Wasch- oder Reinigungsmittel in flüssiger Form vor. Gleichsam bevorzugt ist im Rahmen der vorliegenden Erfindung die Bereitstellung eines Wasch- oder Reinigungsmittels, welches eine gelartige Konsistenz aufweist.

Flüssige Reinigungsmittel, im Rahmen der vorllegenden Erfindung, sind wässrige und nichtwässrige Mittel auf Basis flüssiger Bestandtetle, mit dynamischen Viskositäten im Bereich zwischen 0,2 und 1000 mPa·s, aber auch höherviskose Mittel mit Viskositäten oberhalb 1000 mPa·s bis hin zu schnittfesten und formstabilen Gelen sind mögliche Angebotsformen (Brookfield, Spindel 31, 30 U/min, 20°C).

Gegenstand der vorliegenden Erfindung ist ein flüssiges wässriges Wasch- oder Reinigungsmittel enthaltend
a) mindestens eine Klarspülsubstanz aus der Gruppe
   a') der Hydroxymischether und
   a"') der Copolymere aus Sulfonsäure-haltigen Monomeren und
b) mindestens eine schwefelhaltige Aminosäure aus der Gruppe Methionin, Cystein und Cystin.

Gegenstand der vorliegenden Erfindung ist ebenfalls ein flüssiges nichtwässriges Wasch- oder Reinigungsmittel enthaltend
a) mindestens eine Klarspülsubstanz aus der Gruppe
   a') der Hydroxymlschether und
   a"') der Copolymere aus Sulfonsäure-haltigen Monomeren und
b) mindestens eine schwefelhaltige Aminosäure aus der Gruppe Methionin, Cystein und Cystin.

Wässrige Wasch- oder Reinigungsmittel enthalten definitionsgemäß mehr als 7Gew.-% bevorzugt mehr als 17 Gew.-% und insbesondere mehr als 27 Gew.-% Wasser, während nichtwässrige Wasch- oder Reinigungsmittel definitionsgemäß bis zu 7 Gew.-%, bevorzugt weniger als 5 Gew.-% und vorzugsweise weniger als 3 Gew.-% Wasser, jeweils bezogen auf das gesamte Mittel, enthalten.

Eine bevorzugte Ausführungsform der erfindungsgemäßen Mittel ist flüssig oder gelförmig und kann als Reinigungsmittel für die manuelle Geschirrreinigung eingesetzt werden.

Bevorzugte nichtwässrige flüssige Reinigungsmittel enthalten Lösungsmittel aus der Gruppe Ethanol, n-Propanol, i-Propenol, 1-Butanol, 2-Butanol, Glykol, Propandiol, Butandiol, Glycerin, Diglykol, Propyldiglykol, Butyldiglykol, Hexylenglycol, Ethylenglykalmethylether, Ethylenglykolethylether, Ethylenglykolpropylether, Etheylenglykolmono-n-butylether, Diethylenglykol-methylether, Diethylenglykolethylether, Propylenglykolmethyl-, -ethyl- oder -propylether, Dipropylenglykolmethyl-, oder -ethylether, Methoxy-, Ethoxy- oder Butoxytriglykol, 1-Butoxyethoxy-2-propanol, 3-Methyl-3-methoxybutanol, Propylen-glykol-t-butylether oder deren Mischungen.

Zur Einstellung der Viskosität flüssiger Angebotsformen der erfindungsgemäßen Reinigungsmittel enthalten diese typischerweise weiterhin ein oder mehrere Verdickungsmittel. Bevorzugte Verdickungsmittel sind Agar-Agar, Carrageen, Tragant, Gummi Arabicum, Alginate, Pektine, Polyosen, Guar-Mehl, Johannisbrotbaumkernmehl, Stärke, Dextrine, Gelatine, Casein, Carboxymethylcellulose, Hydroxyethylcellulose, Hydroxypropylcellulose, Hydroxypropylmethylcellulose, Kernmehlether, Polyacryl- u. Polymethacryl-Verbindungen, Vinylpolymere, Polycarbonsäuren, Polyether, Polyimine, Polyamide, Polykieselsäuren, Tonmineralien wie Montmorillonite, Zeolithe und Kieselsäuren.

Ein weiterer typischer Bestandteil flüssiger wässriger Reinigungsmittel sind Hydrotrope. Der Zusatz solcher Stoffe bewirkt, dass eine schwerlösliche Substanz in Gegenwart des Hydrotrops, das selbst kein Lösungsmittel ist, wasserlöslich wird. Substanzen, die eine derartige Löslichkeitsverbesserung bewirken, werden als Hydrotrope oder Hydrotropika bezeichnet. Typische Hydrotrope, z.B. bei der Konfektionierung von flüssigen Wasch- oder Reinigungsmitteln, sind Xylol- und Cumolsulfonat. Andere Substanzen, z.B. Harnstoff od. N-Methylacetamid, steigern die Löslichkeit durch einen strukturbrechenden Effekt, bei dem die Wasserstruktur in der Umgebung der hydrophoben Gruppe eines schwerlöslichen Stoffes abgebaut wird.

Feste Angebotsformen des erfindungsgemäßen maschinellen Geschirrspülmittels sind beispielsweise fein- bis grobkörnige Pulver, wie sie zum Beispiel durch Sprühtrocknung oder Granulation erhalten werden, verdichtete Stoffgemische aus der Walzenkompaktierung, aber auch erstarrte Schmelzen oder durch Extrusion bzw. Tablettierung erhaltene Formkörper.

Eine erste bevorzugte vorgefertigte Dosiereinheit ist die Tablette. Zur Herstellung von Tabletten werden partikelförmige Vorgemische in einer sogenannten Matrize zwischen zwei Stempeln zu einem festen Komprimat verdichtet. Dieser Vorgang, der im folgenden kurz als Tablettierung bezeichnet wird, gliedert sich in vier Abschnitte: Dosierung, Verdichtung, plastische Verformung und Ausstoßen.

Zunächst wird das Vorgemisch in die Matrize eingebracht, wobei die Füllmenge und damit das Gewicht und die Form des entstehenden Formkörpers durch die Stellung des unteren Stempels und die Form des Presswerkzeugs bestimmt werden. Die gleichbleibende Dosierung auch bei hohen Formkörperdurchsätzen wird vorzugsweise über eine volumetrische Dosierung des Vorgemischs erreicht. Im weiteren Verlauf der Tablettierung berührt der Oberstempel das Vorgemisch und senkt sich weiter in Richtung des Unterstempels ab. Bei dieser Verdichtung werden die Partikel des Vorgemisches näher aneinander gedrückt, wobei das Hohlraumvolumen innerhalb der Füllung zwischen den Stempeln kontinuierlich abnimmt. Ab einer bestimmten Position des Oberstempels (und damit ab einem bestimmten Druck auf das Vorgemisch) beginnt die plastische Verformung, bei der die Partikel zusammenfließen und es zur Ausbildung des Formkörpers kommt. Je nach den physikalischen Eigenschaften des Vorgemisches wird auch ein Teil der Vorgemischpartikel zerdrückt und es kommt bei noch höheren Drücken zu einer Sinterung des Vorgemischs. Bei steigender Pressgeschwindigkeit, also hohen Durchsatzmengen, wird die Phase der elastischen Verformung immer weiter verkürzt, so dass die entstehenden Formkörper mehr oder minder große Hohlräume aufweisen können. Im letzten Schritt der Tablettierung wird der fertige Formkörper durch den Unterstempel aus der Matrize herausgedrückt und durch nachfolgende Transporteinrichtungen wegbefördert. Zu diesem Zeitpunkt ist lediglich das Gewicht des Formkörpers endgültig festgelegt, da die Presslinge aufgrund physikalischer Prozesse (Rückdehnung, kristallographische Effekte, Abkühlung etc.) ihre Form und Größe noch ändern können.

Die Tablettierung erfolgt in handelsüblichen Tablettenpressen, die prinzipiell mit Einfach- oder Zweifachstempeln ausgerüstet sein können. Im letzteren Fall wird nicht nur der Oberstempel zum Druckaufbau verwendet, auch der Unterstempel bewegt sich während des Pressvorgangs auf den Oberstempel zu, während der Oberstempel nach unten drückt. Für kleine Produktionsmengen werden vorzugsweise Exzentertablettenpressen verwendet, bei denen der oder die Stempel an einer Exzenterscheibe befestigt sind, die ihrerseits an einer Achse mit einer bestimmten Umlaufgeschwindigkeit montiert ist. Die Bewegung dieser Press-Stempel ist mit der Arbeitsweise eines üblichen Viertaktmotors vergleichbar. Die Verpressung kann mit je einem Ober- und Unterstempel erfolgen, es können aber auch mehrere Stempel an einer Exzenterscheibe befestigt sein, wobei die Anzahl der Matrizenbohrungen entsprechend erweitert ist. Die Durchsätze von Exzenterpressen variieren ja nach Typ von einigen hundert bis maximal 3000 Tabletten pro Stunde.

Bei Exzenterpressen wird der Unterstempel während des Pressvorgangs im Regelfall nicht bewegt. Eine Folge hiervon ist, dass die resultierende Tablette einen Härtegradienten aufweist, d.h. in den Bereichen, die dem Oberstempel näher lagen, härter ist als in den Bereichen, die dem Unterstempel näherlagen.

Für größere Durchsätze wählt man Rundlauftablettenpressen, bei denen auf einem sogenannten Matrizentisch eine größere Anzahl von Matrizen kreisförmig angeordnet ist. Die Zahl der Matrizen variiert je nach Modell zwischen 6 und 55, wobei auch größere Matrizen im Handel erhältlich sind. Jeder Matrize auf dem Matrizentisch ist ein Ober- und Unterstempel zugeordnet, wobei wiederum der Pressdruck aktiv nur durch den Ober- bzw. Unterstempel, aber auch durch beide Stempel aufgebaut werden kann. Der Matrizentisch und die Stempel bewegen sich um eine gemeinsame senkrecht stehende Achse, wobei die Stempel mit Hilfe schienenartiger Kurvenbahnen während des Umlaufs in die Positionen für Befüllung, Verdichtung, plastische Verformung und Ausstoß gebracht werden. An den Stellen, an denen eine besonders gravierende Anhebung bzw. Absenkung der Stempel erforderlich ist (Befüllen, Verdichten, Ausstoßen), werden diese Kurvenbahnen durch zusätzliche Niederdruckstücke, Niederzugschienen und Aushebebahnen unterstützt. Die Befüllung der Matrize erfolgt über eine starr angeordnete Zufuhreinrichtung, den sogenannten Füllschuh, der mit einem Vorratsbehälter für das Vorgemisch verbunden ist. Der Pressdruck auf das Vorgemisch ist über die Presswege für Ober- und Unterstempel individuell einstellbar, wobei der Druckaufbau durch das Vorbeirollen der Stempelschaftköpfe an verstellbaren Druckrollen geschieht.

Rundlaufpressen können zur Erhöhung des Durchsatzes auch mit zwei Füllschuhen versehen werden, wobei zur Herstellung einer Tablette nur noch ein Halbkreis durchlaufen werden muss. Zur Herstellung zwei- und mehrschichtiger Formkörper werden mehrere Füllschuhe hintereinander angeordnet, ohne dass die leicht angepresste erste Schicht vor der weiteren Befüllung ausgestoßen wird. Durch geeignete Prozessführung sind auf diese Weise auch Mantel- und Punkttabletten herstellbar, die einen zwiebelschalenartigen Aufbau haben, wobei im Falle der Punkttabletten die Oberseite des Kerns bzw. der Kernschichten nicht überdeckt wird und somit sichtbar bleibt. Auch Rundlauftablettenpressen sind mit Einfach- oder Mehrfachwerkzeugen ausrüstbar, so dass beispielsweise ein äußerer Kreis mit 50 und ein innerer Kreis mit 35 Bohrungen gleichzeitig zum Verpressen benutzt werden. Die Durchsätze moderner Rundlauftablettenpressen betragen über eine Million Formkörper pro Stunde.

Selbstverständlich lassen sich die Tabletten im Rahmen der vorliegenden Erfindung ebenfalls mehrphasig, insbesondere mehrschichtig, ausgestalten. Die Formkörper können dabei in vorbestimmter Raumform und vorbestimmter Größe gefertigt werden. Als Raumform kommen praktisch alle sinnvoll handhabbaren Ausgestaltungen in Betracht, beispielsweise also die Ausbildung als Tafel, die Stab- bzw. Barrenform, Würfel, Quader und entsprechende Raumelemente mit ebenen Seitenflächen sowie insbesondere zylinderförmige Ausgestaltungen mit kreisförmigem oder ovalem Querschnitt. Diese letzte Ausgestaltung erfasst dabei die Darbietungsform von der Tablette bis zu kompakten Zylinderstücken mit einem Verhältnis von Höhe zu Durchmesser oberhalb 1.

Gegenstand der vorliegenden Erfindung ist ein Wasch- oder Reinigungsmittel in Form einer mehrschichtigen Tablette enthaltend
a) mindestens eine Klarspülsubstanz aus der Gruppe
   a') der Hydroxymischether und
   a"') der Copolymere aus Sulfonsäure-haltigen Monomeren und
b) mindestens eine schwelelhaltige Aminosäure aus der Gruppe Methionin, Cystein und Cystin.

Bevorzugte tablettierte Mittel weisen im Rahmen der vorliegenden Erfindung zwei oder mehr Phasen auf, die sich beispielsweise durch ihre Zusammensetzung, ihren Anteil am . Gesamtvolumen des Formkörpers und/oder ihr optisches Erscheinungsbild unterscheiden können. Die erfindungsgemäß enthaltenen Inhaltsstoffe a) und b) können sowohl gemeinsam in einer Phase enthalten sein, als auch auf unterschiedliche Phasen verteilt vorliegen. Dabei ist es besonders bevorzugt, dass die Hydroxymischether a') und die Copolymere aus Sulfonsäurehaltigen Monomeren a"') nicht gemeinsam in einer Phase enthalten sind, wohl aber jeweils in Gemeinschaft mit der/den schwefelhaltigen Aminosäure(n) vorliegen.

Die Phasen derartiger mehrphasiger Formkörper können sich zusätzlich durch ein unterschiedliches Auflöseverhalten in wässriger Phase auszeichnen. Derartige Formkörper eignen sich zur zeitlich kontrollierten Freisetzung bestimmter Inhaltsstoffe (controlled release), beispielsweise in bestimmten Spülgängen des maschinellen Wasch- oder Spülprogramms.

In einer bevorzugten Ausführungsform weist eine der Phasen der Tablette als Hauptbestandteil schmelz- oder erweichbare Substanzen aus der Gruppe der Wachse, Paraffine und/oder Polyalkylenglykole auf. Weiterhin hat es sich als vorteilhaft erwiesen, wenn der diese schmelz- oder erweichbaren Substanzen enthaltene Tabletten bzw. Tablettenbestandteile wenigstens weitgehend wasserunlöslich ist. Die Löslichkeit in Wasser sollte bei einer Temperatur von etwa 30°C etwa 10 mg/l nicht übersteigen und vorzugsweise unterhalb 5 mg/l liegen. In solchen Fällen sollten die schmelz- oder erweichbaren Substanzen jedoch eine möglichst geringe Wasserlöslichkeit, auch in Wasser mit erhöhter Temperatur, aufweisen, um eine temperaturunabhängige Freisetzung der Aktivsubstanzen möglichst weitgehend zu vermeiden. Die Freisetzung der Aktivsubstanz erfolgt auf diese Weise bei Erreichen des Schmelz- oder Erweichungspunkts.

Die Raumform einer anderen Ausführungsform der Tabletten ist in ihren Dimensionen der Einspülkammer von handelsüblichen Haushaltswaschmaschinen oder der Dosierkammer handelsüblicher Geschirrspülmaschinen angepasst, so dass die Tabletten ohne Dosierhilfe direkt in die Einspülkammer eindosiert werden können, wo sie sich während des Einspülvorgangs auflösen, bzw. von wo aus sie während des Reinigungsvorgangs freigesetzt werden. Selbstverständlich ist aber auch ein Einsatz der Wasch- und Reinigungsmittellabletten über Dosierhilfen problemlos möglich.

Gegenstand der vorliegenden Erfindung ist die Verwendung einer Wasch- oder Reinigungsmittel-Tablette enthaltend
a) mindestens eine Klarspülsubstanz aus der Gruppe
   a') der Hydroxymischether und
   a"') der Copolymere aus Sulfonsäure-haltigen Monomeren und
b) mindestens eine schwefelhaltige Aminosäure aus der Gruppe Methionin, Cystein und Cystin,
in handelsüblichen Geschirrspülmaschinen.

In einer weiteren bevorzugten Ausführungsform der Erfindung umfasst das Mittel eine wasserlösliche Verpackung, welche in Form eines Tiefziehteils und/oder Spritzgussteils und/oder Blasformteils vorliegt.

Als "Tiefziehteil" oder "Tiefziehkörper" werden im Rahmen der vorliegenden Anmeldung dabei solche Behälter bezeichnet, welche durch Tiefziehen eines ersten folienartigen Hüllmaterials erhalten werden. Das Tiefziehen erfolgt dabei vorzugsweise durch Verbringen des Hüllmaterials über eine in einer die Tiefziehebene bildenden Matrize befindlichen Aufnahmemulde und Einformen des Hüllmaterials in diese Aufnahmemulde durch Einwirkung von Druck und/oder Vakuum verformt wird. Das Hüllmaterial kann dabei vor oder während des Einformens durch die Einwirkung von Wärme und/oder Lösungsmittel und/oder Konditionierung durch gegenüber Umgebungsbedingungen veränderten relativen Luftfeuchten und/oder Temperaturen vorbehandelt werden. Die Druckeinwirkung kann durch zwei Teile eines Werkzeugs erfolgen, welche sich wie Positiv und Negativ zueinander verhalten und einen zwischen diese Werkzeuge verbrachten Film beim Zusammendrücken verformen. Als Druckkräfte eignet sich jedoch auch die Einwirkung von Druckluft und/oder das Eigengewicht der Folie und/oder das Eigengewicht einer auf die Oberseite der Folie verbrachten Aktivsubstanz.

Die tiefgezogenen Hüllmaterialien werden nach dem Tiefziehen vorzugsweise durch Einsatz eines Vakuums innerhalb der Aufnahmemulden und in ihrer durch den Tiefziehvorgang erzielten Raumform fixiert. Das Vakuum wird dabei vorzugsweise kontinuierlich vom Tiefziehen bis zum Befüllen bevorzugt bis zum Versiegeln und insbesondere bis zum Vereinzeln der Aufnahmekammern angelegt. Mit vergleichbarem Erfolg ist allerdings auch der Einsatz eines diskontinuierlichen Vakuums, beispielsweise zum Tiefziehen der Aufnahmekammern und (nach einer Unterbrechung) vor und während des Befüllens der Aufnahmekammern, möglich. Auch kann das kontinuierliche oder diskontinuierliche Vakuum in seiner Stärke variieren und beispielsweise zu Beginn des Verfahrens (beim Tiefziehen der Folie) höhere Werte annehmen als zu dessen Ende (beim Befüllen oder Versiegeln oder Vereinzeln).

Wie bereits erwähnt, kann das Hüllmaterial vor oder während des Einformens in die Aufnahmemulden der Matrizen durch die Einwirkung von Wärme vorbehandelt werden. Das Hüllmaterial, vorzugsweise ein wasserlöslicher oder wasserdispergierbarer Polymerfilm, werden dabei für bis zu 5 Sekunden, vorzugsweise für 0.1 bis 4 Sekunden, besonders bevorzugt für 0,2 bis 3 Sekunden und insbesondere für 0,4 bis 2 Sekunden auf Temperaturen oberhalb 60°C, vorzugsweise oberhalb 80°C, besonders bevorzugt zwischen 100 und 120°C und insbesondere auf Temperaturen zwischen 105 und 115°C erwärmt. Zur Abführung dieser Wärme, insbesondere aber auch zur Abführung der durch die in die tiefgezogenen Aufnahmekammern gefüllten Mittel eingebrachten Wärme (z.B. Schmelzen), ist es bevorzugt die eingesetzten Matrizen und die in diesen Matrizen befindlichen Aufnahmemulden zu kühlen. Die Kühlung erfolgt dabei vorzugsweise auf Temperaturen unterhalb 20°C, bevorzugt unterhalb 15°C, besonders bevorzugt auf Temperaturen zwischen 2 und 14°C und insbesondere auf Temperaturen zwischen 4 und 12°C. Vorzugsweise erfolgt die Kühlung kontinuierlich vom Beginn des Tiefziehvorganges bis zur Versiegelung und Vereinzelung der Aufnahmekammern. Zur Kühlung eignen sich insbesondere Kühlflüssigkeiten, vorzugsweise Wasser, welche in speziellen Kühlleitungen innerhalb der Matrize zirkuliert werden.

Diese Kühlung hat ebenso wie das zuvor beschriebene kontinuierliche oder diskontinuierliche Anlegen eines Vakuums den Vorteil, ein Zurückschrumpfen der tiefgezogenen Behältnisse nach dem Tiefziehen zu verhindern, wodurch nicht nur die Optik des Verfahrensproduktes verbessert wird, sondern gleichzeitig auch das Austreten der in die Aufnahmekammern gefüllten Mittel über den Rand der Aufnahmekammer, beispielsweise in die Siegelbereiche der Kammer, vermieden wird. Probleme bei der Versiegelung der befüllten Kammern werden so vermieden.

Bei den Tiefziehverfahren lässt sich zwischen Verfahren, bei denen das Hüllmaterial horizontal in eine Formstation und von dort in horizontaler Weise zum Befüllen und/oder Versiegeln und/oder Vereinzeln geführt wird und Verfahren, bei denen das Hüllmaterial über eine kontinuierlich umlaufende Matrizenformwalze (gegebenenfalls optional mit einer gegenläufig geführten Patrizenformwalze, welche die ausformenden Oberstempel zu den Kavitäten der Matrizenformwalze führen) geführt wird, unterscheiden. Die zuerst genannte Verfahrensvariante des Flachbettprozesses ist dabei sowohl kontinuierlich als auch diskontinuierlich zu betreiben, die Verfahrensvariante unter Einsatz einer Formwalze erfolgt in der Regel kontinuierlich. Alle genannten Tiefziehverfahren sind zur Herstellung der erfindungsgemäß bevorzugten Mittel geeignet Die in den Matrizen befindlichen Aufnahmemulden können "in Reihe" oder versetzt angeordnet sein.

Die Tiefziehkörper können eine, zwei, drei oder mehr Aufnahmekammern aufweisen. Diese Aufnahmekammern können in dem Tiefziehteil nebeneinander und/oder übereinander angeordnet sein. Vorzugsweise werden die einzelnen Aufnahmekammern der Tiefziehkörper mit unterschiedlichen Mitteln befüllt. Bevorzugt ist es insbesondere mindestens eine Aufnahmekammer eines Tiefziehkörpers mit einer Flüssigkeit zu befüllen, während mindestens eine weitere Aufnahmekammer dieses Tiefziehkörpers mit einem Feststoff befüllt ist.

Gegenstand der vorliegenden Erfindung ist ein Wasch- oder Reinigungsmittel umfassend eine Verpackung in Form eines Tiefziehteils, welches eine, zwei, drei oder mehr Aufnahmekammern aufweist, enthaltend
a) mindestens eine Klarspülsubstanz aus der Gruppe
   a') der Hydroxymischether und
   a"') der Copolymere aus Sulfonsäure-haltigen Monomeren und
b) mindestens eine schwefelhaltige Aminosäure aus der Gruppe Methionin, Cystein und Cystin.

Die wasserlösliche Verpackung kann auch durch Spritzgießen hergestellt werden. Spritzgießen bezeichnet dabei das Umformen einer Formmasse derart, dass die in einem Massezylinder für mehr als einen Spritzgießvorgang enthaltene Masse unter Wärmeeinwirkung plastisch erweicht und unter Druck durch eine Düse in den Hohlraum eines vorher geschlossenen Werkzeuges einfließt. Das Verfahren wird hauptsächlich bei nichthartbaren Formmassen angewendet, die im Werkzeug durch Abkühlen erstarren. Der Spritzguss ist ein sehr wirtschaftliches modernes Verfahren zur Herstellung spanios geformter Gegenstände und eignet sich besonders für die automatisierte Massenfertigung. Im praktischen Betrieb erwärmt man die thermoplastische Formmassen (Pulver, Körner, Würfel, Pasten u. a.) bis zur Verflüssigung (bis 180 °C) und spritzt sie dann unter hohem Druck (bis 140 MPa) in geschlossene, zweiteilige, das heißt aus Gesenk (früher Matrize) und Kern (früher Patrize) bestehende, vorzugsweise wassergekühlte Hohlformen, wo sie abkühlen und erstarren. Einsetzbar sind Kolben- und Schneckenspritzgussmaschinen. Als Formmassen (Spritzgussmassen) eignen sich wasserlösliche Polymere wie beispielsweise die oben genannten Celluloseether, Pektine, Polyethylenglycole, Polyvinylalkohole, Polyvinylpyrrolidone, Alginate, Gelatine oder Stärke.

Eine weitere Möglichkeit zur Herstellung wasserlöslicher Verpackungen stellt das Blasformen dar. Beim Blasformen wird ein Kunststoffgranulat mit Hilfe eines Extruders aufgeschmolzen und formgebenden Werkzeugen als Vorformling zugeführt. Das formgebende Werkzeug / Blasformwerkzeug umschließt den Vorformling, aus welchem im zähviskosen Zustand mittels Druckluft ein Hohlkörper geblasen wird.
Erfindungsgemäß bevorzugte Blasformverfahren umfassen Extrusionsblasen, Coextrusionsblasen, Spritz-Streckblasen und Tauchblasen.

Die Wandstärken der Formkörper lassen sich mittels Blasformen bereichsweise unterschiedlich herstellen, indem man die Wandstärken des Vorformlings, vorzugsweise entlang seiner vertikalen Achse, entsprechend unterschiedlich dick, vorzugsweise durch Regulierung der Menge an thermoplastischen Material, vorzugsweise mittels einer Stellspindel beim Ausbringen des Vorformlings aus der Extruderdüse, ausbildet. Auf diese Weise kann man ebenfalls den Formkörper mit Bereichen unterschiedlichen äußeren Umfangs und gleichbleibender Wandstärke blasformen.

Auf diese Weise lassen sich unterschiedliche geometrische Ausgestaltungen des Formkörpers mit und ohne Kompartimente blasformen. In einem einzigen Arbeitszyklus lassen sich so Flaschen, Kugeln, Weihnachtsmänner, Osterhasen oder andere Figuren blasformen, die mit Mittel gefüllt werden können, anschließend verschlossen und dann entformt werden.

Besonders vorteilhaft ist, dass sich der Formkörper beim Blasformen in der Blasform prägen und/oder dekorieren lässt. Durch entsprechende Ausgestaltung der Blasform, lässt sich ein Motiv spiegelbildlich auf den Formkörper übertragen. Auf diese Weise lässt sich die Oberfläche des Formkörpers praktisch beliebig gestalten. Beispielsweise lassen sich so auf dem Formkörper Informationen, wie Eichstriche, Anwendungshinweise, Gefahrensymbole, Marken, Gewicht, Füllmenge, Verfallsdatum, Bilder usw. aufbringen.

Die Wandungen der mittels Blasformung hergestellten Formkörper weisen eine Wandstärke von zwischen 0,05 - 5 mm, vorzugsweise von zwischen 0,06 - 2 mm, bevorzugt von zwischen 0,07-1,5 mm, weiter bevorzugt von zwischen 0,08 - 1,2 mm, noch bevorzugter von zwischen 0,09 - 1 mm und am meisten bevorzugt, von zwischen 0,1 - 0,6 mm, auf.

Die Befüll-Öffnung des Hohlkörpers nach dem Befüllen lässt sich flüssigkeitsdicht, vorzugsweise durch Materialschluß, bevorzugt mittels thermischer Behandlung, besonders bevorzugt durch Aufsetzen eines Schmelzkleckses, verschließen. Die Befüll-Öffnung oder Öffnungen des Hohlkörper lassen sich auch vorteilhaft durch thermische Behandlung, vorzugsweise durch Verschmelzen der Wandungen, die an die Öffnung angrenzen, insbesondere mittels Klemmbacken, flüssigkeitsdicht verschließen.

Besonders bevorzugt ist es erfindungsgemäß, die Blasformverfahren als BFS-(blow-fill-seal-)-Verfahren auszugestalten, so dass die hergestellten Formkörper noch in der Blasform befüllt und verschlossen werden. Bei dieser Blasform/Abfüll-Verschlußtechnik wird die jeweils gewünschte Form zuerst geblasen, dann mit dem Inhalt gefüllt und anschließend in einem Vorgang verschlossen. Hierbei wird ein Schlauch plastifizierten wasserlöslichen Kunststoffmaterials in eine geöffnete Blasform hinein extrudiert, die Blasform geschlossen und durch Erzeugen eines am Schlauch wirksamen Druckgradienten dieser aufgeweitet und zur Bildung des Behälters an die formgebende Wand der Blasform angelegt.

In einer bevorzugten Ausführungsform der vorliegenden Erfindung umfasst das Wasch- oder Reinigungsmittel eine wasserlösliche Verpackung, die eine Kammer aufweist. Vorzugsweise finden Verpackungen Einsatz, die zwei, drei, vier oder fünf Aufnahmekammern aufweisen und so die Trennung der Inhaltsstoffe ermöglichen. Hier ist es besonders bevorzugt, dass die Klarspülsubstanzen a') und a"') nicht gemeinsam in einer Aufnahmekammer eingefüllt werden, vorzugsweise aber jeweils gemeinsam mit (einer) schwefelhaltigen Aminosäure(n) vorliegen. Auch die Trennung von Aminosäure(n) und Klarspülsubstanzen, die Kombination ausgewählter Klarspülsubstanzen a) untereinander sowohl mit als auch ohne Aminosäure(n), sowie die Trennung der Aminosäuren kann bevorzugt sein.

Das erfindungsgemäße Wasch- oder Reinigungsmittel wird vorzugsweise als Dosiereinheit, zum Beispiel als Tablette, Waschball oder Pouch, dem Verbraucher zur Verfügung gestellt. Bevorzugt umfasst eine solche Dosiereinheit 10 bis 30g, besonders bevorzugt 15 bis 25 g und insbesondere 20 bis 25 g oder 10 bis 40 ml, bevorzugt 12 bis 30 ml und vorzugsweise 14 bis 30 ml. Ebenfalls bevorzugt sind Dosiereinheiten von 15 bis 75 ml, vorzugsweise von 20 bis 70 ml und insbesondere von 30 bis 60 ml. Diese kommen besonders bei weniger konzentrierten flüssigen oder gelförmigen Mitteln zum Einsatz.
Vorzugsweise ist die längste Raumdiagonale der Dosiereinheiten kleiner als 15 cm, bevorzugt kleiner als 10 cm, besonders bevorzugt kleiner als 8 cm, ganz besonders bevorzugt kleiner 6 cm und insbesondere kleiner als 5 cm.
Bei der Raumform handelt es sich vorzugsweise um einen Quader, da Dosiereinheiten dieser Form die höchste Raumausnutzung in Dosierkammern von Wasch- und Spülmaschinen erreichen.

In einer bevorzugten Ausführungsform wird das erfindungsgemäße Mittel enthaltend a) und b) granuliert oder extrudiert So sind Granulate besonders bevorzugt, bei dem die/das Klarspülmittel a) auf einen Feststoff, welcher zum Teil oder vollständig aus Buildern besteht, aufgebracht werden/wird und somit als Bindemittel der nachfolgenden Granulation dienen/dient. Ebenfalls bevorzugt ist es, dass nur ein Teil der Klarspülmittel als Bindemittel verwendet wird, während der andere Teil bereits mit dem Feststoff vermengt wurde. Die schwefelhaltigen Aminosäuren können hier im Feststoff, oder auch im Bindemittel enthalten sein.

Die mittiere Teilchengröße der Granulate liegt vorzugsweise unterhalb 5000 µm, bevorzugt zwischen 20 und 3000 µm, besonders bevorzugt zwischen 40 und 2000 µm insbesondere zwischen 50 und 1600 µm. Als Schüttgewicht sind durchschnittliche Werte von 350 bis 1200 g l⁻¹, vorzugsweise von 500 bis 900 g l⁻¹ und insbesondere von 660 bis 900 g l⁻¹ bevorzugt

Das Granulat kann sowohl durch Vermischung mit weiteren wasch -oder reinigungsaktiven Substanzen als Teil eines Wasch- oder Reinigungsmittels eingesetzt werden, als auch als konzentrierte Wirkstoffkombination zur gezielten Auftragung auf Silberoberflächen dienen. Dazu wird es bevorzugt mit weiteren Bestandteilen angereichert, um ein hohes Haftungsvermögen an dem Tafelsilber zu erreichen.
Ebenfalls bevorzugt ist die Verpackung des Granulates in wasserlöslichen Verpackungen, welche mit dem Wasch- oder Reinigungsmittel in die Dosierkammer einer Wasch- oder Spülmaschine gegeben werden können, oder direkt in den Waschraum eindosiert werden können.

Im Rahmen dieser Erfindung wird unter wasserlöslich auch wasserdispergierbar verstanden.
Die Verwendung von wasserlöslichen bzw. wasserdispergierbaren Verpackungen ermöglicht die gründliche Reinigung des Spülgutes bereits bei niedrigen Temperaturen, bei denen wasserunlösliche Verpackungen noch nicht erweichen und somit nicht das Wasch- oder Reinigungsmittel freisetzten würden.

Bei Anwendung der erfindungsgemäßen Wasch- oder Reinigungsmittel bei hohen Temperaturen kann es jedoch vorteilhaft sein, wenn die Verpackung aus nahezu wasserunlöslichem Material besteht. In diesem Fall ist die kontrollierte Freisetzung der Wirkstoffe in Abhängigkeit der Temperaturführung der Reinigungsprozesses möglich. Vorzugsweise werden folglich als Hüllmaterialien nahezu wasserunlösliche Materialien eingesetzt. Bei diesen Materialien sollte bei einer Temperatur von etwa 30°C die Löslichkeit in Wasser etwa 10 mg/l nicht übersteigen und vorzugsweise unterhalb 5 mg/l liegen.

Gegenstand der vorliegenden Erfindung ist ein Wasch- oder Reinigungsmittel enthaltend
a) mindestens eine Klarspülsubstanz aus der Gruppe
   a') der Hydroxymischether und
   a"') der Copolymere aus Sulfonsäure-haltigen Monomeren,
b) mindestens eine schwefelhaltige Aminosäure aus der Gruppe Methionin, Cystein und Cystin und umfassend eine nahezu wasserunlösliche Verpackung.

Zur Herstellung wasserunlöslicher Verpackungen können dieselben Techniken verwendet werden, die bereits im Zusammenhang mit der Herstellung wasserlöslicher Verpackungen beschreiben wurden.

Die erfindungsgemäßen Wasch- und Reinigungsmittel werden vorzugsweise zur maschinellen Geschirrreinigung eingesetzt.

Bevorzugte erfindungsgemäße Wasch- oder Reinigungsmittel enthalten neben den Gerüststoffen (Builder, Cobuilder), den Klarspülsubstanzen und den schwefelhaltigen Aminosäuren weiterhin einen oder mehrere Stoffe aus der Gruppe der Bleichmittel, Bleichaktivatoren, Enzyme, Farbstoffe, Duftstoffe, oder eines weiteren üblichen Bestandteils von Wasch- und Reinigungsmitteln. Zusätzlich können weiterhin Polymere, Tenside und Korrosionsschutzmittel in den Mitteln enthalten sein.

### Beispiel:

Nicht angeschmutztes Silberspülgut (Löffel) wurde in einer Miele-G 646-Kontispülmaschine bei 65°C und einer Wasserhärte von 21°dH mit den Formulierungen A bzw. B gespült.

| | Formulierung A | Formulierung B |
|---|---|---|
| Natriumcarbonat | 14 | 14 |
| Natriumtripolyphosphat | 53 | 53 |
| Natriumpercarbonat | 8,5 | 8,5 |
| Tetraacelylethylendiamin | 3,5 | 3,5 |
| Cystein | 0,3 | 0,3 |
| C₁₂₋₁₈-Fettalkohol mit durchschnittlich 2EO und 2PO | 0 | 4 |
| Olin SLF 18 B 45 | 4 | 0 |
| Farbstoff | 0,1 | 0,1 |
| Enzyme | 3,0 | 3,0 |
| Parfüm | 0,2 | 0,2 |
| Na-SKS 6 | 1,5 | 1,5 |
| Zinkacetat | 1 | 1 |
| Hydroxyethan-1,1-diphosphonsäure, Tetranatriumsalz | 1 | 1 |
| Acrylsäure-Maleinsäure-Copolymer | 9,4 | 9,4 |
| Wasser | 0,5 | 0,5 |

| | | |
|---|---|---|
| (Angaben entsprechen Gewichts-% bezogen auf die gesamte Formulierung A bzw B, Hydroxymischether) | | |

Der Spülvorgang wurde unter den vorstehend beschriebenen Bedingungen 30 mal wiederholt. Anschließend wurde das Gesamterscheinungsbild des Spülgutes anhand der unten aufgeführten Bewertungsskala beurteilt.

Die Ergebnisse sind in der nachstehenden Tabelle angegeben.

| Silberspülgut | Formulierung A | Formulierung B |
|---|---|---|
| WMF Löffel 90er Auflage | 5 | 3 |
| WMF Löffel 60er Auflage | 4 | 3 |
| Christofle Löffel 120er Auflage | 5 | 4 |

Bewertungsscala: Note 5 = nicht angelaufen, unverändert; Note 4 = gering angelaufen; Note 3 = mittelstark angelaufen; Note 2 = stark angelaufen; Note 1 = sehr stark angelaufen

Die Tabelle zeigt, dass das erfindungsgemäße maschinelle Geschirrspülmittel unter den genannten Bedingungen einen deutlich verbesserten Silberkorrosionsschutz aufweist.

## Patentansprüche

1. Wasch- oder Reinigungsmittel enthaltend
a) mindestens eine Klarspülsubstanz aus der Gruppe
a') der Hydroxymischether und
a"') der Copolymere aus Sulfonsäure-haltigen Monomeren und
b) mindestens eine schwefelhaltige Aminosäure aus der Gruppe Methionin, Cystein und Cystin,
**dadurch gekennzeichnet, dass** das Mittel Hydroxymischether (a') der Formel
R¹-O-[CH₂CH(R³)O]ₓ-[CH₂CH(OH)]-R²
in der
R¹ und R² unterschiedlich oder gleich sein können, wobei
R¹ für einen linearen oder verzweigten, gesättigten oder ungesättigten, aliphatischen oder aromatischen Kohlenwasserstoffrest mit 1 bis 30 Kohlenstoffatomen oder Mischungen hieraus steht,
R² für einen linearen oder verzweigten, gesättigten oder ungesättigten, aliphatischen oder aromatischen Kohlenwasserstoffrest mit 1 bis 30 Kohlenstoffatomen, welcher optional bis zu 5 Hydroxy- und/oder bis zu 3 Etherfunktionen enthält, steht,
R³ für H oder einen Methyl-, Ethyl-, n-Propyl-, iso-Propyl-, n-Butyl-, 2-Butyl- oder 2-Methyl-Butylrest steht, wobei jedes R³ bei x ≥ 2 unterschiedlich sein kann und
x für Werte größer 1 steht,
und/oder der Formel
R¹O[CH₂CH(R³)O]ₓ[CH₂]ₖCH(OH)[CH₂]ⱼOR²
enthält, in der
R¹ und R² für lineare oder verzweigte, gesättigte oder ungesättigte, aliphatische oder aromatische Kohlenwasserstoffreste mit 1 bis 30 Kohlenstoffatomen stehen,
R³ für H oder einen Methyl-, Ethyl-, n-Propyl-, iso-Propyl, n-Butyl-, 2-Butyl- oder 2-Methyl-2-Butylrest steht, und
x für Werte zwischen 1 und 30, k und j für Werte zwischen 1 und 12 stehen.

2. Wasch- oder Reinigungsmittel nach Anspruch 1, **dadurch gekennzeichnet, dass** der Gewichtsanteil der Klarspülsubstanz a) 0,01 bis 80 Gew.-%, bevorzugt 0,5 bis 65 Gew.-%, besonders bevorzugt 0,8 bis 50 Gew.-%, ganz besonders bevorzugt 1,1 bis 35 Gew.-% und insbesondere 1,4 bis 20 Gew.-%, bezogen auf das gesamte Mittel, beträgt.

3. Wasch- oder Reinigungsmittel nach Anspruch 1 oder 2, **dadurch gekennzeichnet, dass** der Gewichtsanteil der Hydroxymischether a') 0,5 bis 15 Gew.-%, vorzugsweise 1 bis 12,5 Gew.-%, besonders bevorzugt 1,5 bis 10 Gew.-%, ganz besonders bevorzugt 2 bis 8 Gew.-% und insbesondere 2,5 bis 6 Gew.-%, bezogen auf das gesamte Mittel, beträgt.

4. Wasch- oder Reinigungsmittel nach einem der Anprüche 1 bis 3, **dadurch gekennzeichnet, dass** der Gewichtsanteil der Copolymere aus Sulfonsäure-haltigen Monomeren a"') 0,1 bis 70 Gew.-%, bevorzugt 0,25 bis 50 Gew.-%, besonders bevorzugt 0,5 bis 35 Gew.-%, ganz besonders bevorzugt 0,75 bis 20 Gew.-% und insbesondere 1 bis 15 Gew.-%, bezogen auf das gesamte Mittel, beträgt.

5. Wasch- oder Reinigungsmittel nach einem der Anprüche 1 bis 4, **dadurch gekennzeichnet, dass** das Gewichtsverhältnis der Hydroxymischether a') zu den Copolymeren aus Sulfonsäure-haltigen Monomeren a"') zwischen 1:100 und 10:1, vorzugsweise zwischen 1:75 und 7,5:1, besonders bevorzugt zwischen 1:50 und 5:1, ganz besonders bevorzugt zwischen 1:25 und 2,5:1 und insbesondere zwischen 1:10 und 1:1 beträgt.

6. Wasch- oder Reinigungsmittel nach einem der Ansprüche 1 bis 5, **dadurch gekennzeichnet, dass** der Gewichtsanteil der schwefelhaltigen Aminosäure 0,01 bis 10 Gew.-%, vorzugsweise 0,05 bis 8 Gew.-%, besonders bevorzugt 0,10 bis 6 Gew.-%, besonders bevorzugt 0,15 bis 4 Gew.-%, ganz besonders bevorzugt 0,20 bis 2 Gew.-% und insbesondere 0,20 bis 1 Gew.-%, bezogen auf das gesamte Mittel, beträgt.

7. Wasch- oder Reinigungsmittel nach einem der Anprüche 1 bis 6, **dadurch gekennzeichnet, dass** das Gewichtsverhältnis der Klarspülsubstanzen a) zu der schwefelhaltigen Aminosäure b) zwischen 450:1 und 1:100, vorzugsweise zwischen 350:1 und 1:80, besonders bevorzugt zwischen 250:1 und 1:60, ganz besonders bevorzugt zwischen 200:1 und 1:40 und insbesondere zwischen 100:1 und 1:20 beträgt.

8. Wasch- oder Reinigungsmittel nach einem der Ansprüche 1 bis 7, **dadurch gekennzeichnet, dass** das Gewichtsverhältnis der Hydroxymischether a') zu der schwefelhaltigen Aminosäure b) zwischen 55:1 und 2:1, vorzugsweise 50:1 und 4:1, besonders bevorzugt zwischen 45:1 und 6:1, ganz besonders bevorzugt zwischen 40:1 und 8:1 und insbesondere zwischen 35:1 und 10:1 beträgt.

9. Wasch- oder Reinigungsmittel nach einem der Ansprüche 1 bis 8, **dadurch gekennzeichnet, dass** das Gewichtsverhältnis der Copolymere aus Sulfonsäure-haltigen Monomeren a"') zu der schwefelhaltigen Aminosäure (b) zwischen 250:1 und 12:1, bevorzugt zwischen 200:1 und 13:1, besonders bevorzugt zwischen 150:1 und 14:1, ganz besonders bevorzugt zwischen 100:1 und 15:1 und insbesondere zwischen 50:1 und 16:1 beträgt.

10. Wasch- oder Reinigungsmittel nach einem der Ansprüche 1 bis 9, **dadurch gekennzeichnet, dass** das Mittel eine wasserlösliche Verpackung umfasst, welche in Form eines Tiefziehteils und/oder Spritzgussteils und/oder Blasformteils vorliegt.

11. Wasch- oder Reinigungsmittel nach einem der Ansprüche 1 bis 10, **dadurch gekennzeichnet, dass** das Mittel in Form einer Tablette vorliegt.

12. Wasch- oder Reinigungsmittel nach einem der Ansprüche 1 bis 11, **dadurch gekennzeichnet, dass** das Mittel in flüssiger Form oder als Gel vorliegt.

13. Verwendung eines Wasch- oder Reinigungsmittel entsprechend einem der Ansprüche 1 bis 12 als Mittel für die maschinelle Geschirrreinigung.

## Claims

1. A washing or cleaning agent containing
a) at least one rinse aid substance from the group of
a') hydroxy mixed ethers and
a"') copolymers of sulfonic acid-containing monomers and
b) at least one sulfur-containing amino acid from the group methionine, cysteine and cystine,
**characterised in that** the agent contains hydroxy mixed ethers (a') of the formula
R¹-O-[CH₂CH(R³)O]ₓ-[CH₂CH(OH)]-R²
in which
R¹ and R² may be different or identical, wherein
R¹ denotes a linear or branched, saturated or unsaturated, aliphatic or aromatic hydrocarbon residue with 1 to 30 carbon atoms or mixtures thereof,
R² denotes a linear or branched, saturated or unsaturated, aliphatic or aromatic hydrocarbon residue with 1 to 30 carbon atoms, which residue optionally contains up to 5 hydroxy and/or up to 3 ether functions,
R³ denotes H or a methyl, ethyl, n-propyl, iso-propyl, n-butyl, 2-butyl or 2-methylbutyl residue, wherein, where x ≥ 2, each R³ may be different and x denotes values greater than 1,
and/or of the formula
R¹O[CH₂CH(R³)O]ₓ[CH₂]ₖCH(OH)[CH₂]ⱼOR²
in which
R¹ and R² denote linear or branched, saturated or unsaturated, aliphatic or aromatic hydrocarbon residues with 1 to 30 carbon atoms,
R³ denotes H or a methyl, ethyl, n-propyl, iso-propyl, n-butyl, 2-butyl or 2-methyl-2-butyl residue, and
x denotes values between 1 and 30, k and j denote values between 1 and 12.

2. A washing or cleaning agent according to claim 1, **characterised in that** the proportion by weight of the rinse aid substance a) amounts to 0.01 to 80 wt.%, preferably 0.5 to 65 wt.%, particularly preferably 0.8 to 50 wt.%, very particularly preferably 1.1 to 35 wt.% and in particular 1.4 to 20 wt.%, relative to the entire agent.

3. A washing or cleaning agent according to claim 1 or claim 2, **characterised in that** the proportion by weight of the hydroxy mixed ethers a') amounts to 0.5 to 15 wt.%, preferably 1 to 12.5 wt.%, particularly preferably 1.5 to 10 wt.%, very particularly preferably 2 to 8 wt.% and in particular 2.5 to 6 wt.%, relative to the entire agent.

4. A washing or cleaning agent according to any one of claims 1 to 3, **characterised in that** the proportion by weight of the copolymers of sulfonic acid-containing monomers a"') amounts to 0.1 to 70 wt.%, preferably 0.25 to 50 wt.%, particularly preferably 0.5 to 35 wt.%, very particularly preferably 0.75 to 20 wt.% and in particular 1 to 15 wt.%, relative to the entire agent.

5. A washing or cleaning agent according to any one of claims 1 to 4, **characterised in that** the weight ratio of the hydroxy mixed ethers a') to the copolymers of sulfonic acid-containing monomers a"') amounts to between 1:100 and 10:1, preferably between 1:75 and 7.5:1, particularly preferably between 1:50 and 5:1, very particularly preferably between 1:25 and 2.5:1 and in particular between 1:10 and 1:1.

6. A washing or cleaning agent according to any one of claims 1 to 5, **characterised in that** the proportion by weight of the sulfur-containing amino acid amounts to 0.01 to 10 wt.%, preferably 0.05 to 8 wt.%, particularly preferably 0.10 to 6 wt.%, particularly preferably 0.15 to 4 wt.%, very particularly preferably 0.20 to 2 wt.% and in particular 0.20 to 1 wt.%, relative to the entire agent.

7. A washing or cleaning agent according to any one of claims 1 to 6, **characterised in that** the weight ratio of the rinse aid substance a) to the sulfur-containing amino acid b) amounts to between 450:1 and 1:100, preferably between 350:1 and 1:80, particularly preferably between 250:1 and 1:60, very particularly preferably between 200:1 and 1:40 and in particular between 100:1 and 1:20.

8. A washing or cleaning agent according to any one of claims 1 to 7, **characterised in that** the weight ratio of the hydroxy mixed ethers a') to the sulfur-containing amino acid b) amounts to between 55:1 and 2:1, preferably 50:1 and 4:1, particularly preferably between 45:1 and 6:1, very particularly preferably between 40:1 and 8:1 and in particular between 35:1 and 10:1.

9. A washing or cleaning agent according to any one of claims 1 to 8, **characterised in that** the weight ratio of the copolymers of sulfonic acid-containing monomers a"') to the sulfur-containing amino acid (b) amounts to between 250:1 and 12:1, preferably between 200:1 and 13:1, particularly preferably between 150:1 and 14:1, very particularly preferably between 100:1 and 15:1 and in particular between 50:1 and 16:1.

10. A washing or cleaning agent according to any one of claims 1 to 9, **characterised in that** the agent has water-soluble packaging which takes the form of a thermoformed and/or injection-moulded and/or blow-moulded part.

11. A washing or cleaning agent according to any one of claims 1 to 10, **characterised in that** the agent assumes tablet form.

12. A washing or cleaning agent according to any one of claims 1 to 11, **characterised in that** the agent assumes liquid or gel form.

13. Use of a washing or cleaning agent according to any one of claims 1 to 12 as an agent for automatic dishwashing.

## Revendications

1. Agent de lavage ou de nettoyage, contenant
a) au moins une substance de rinçage du groupe formé par
a') les hydroxyéthers mixtes et
a"') les copolymères de monomères contenant de l'acide sulfonique et
b) au moins un aminoacide contenant du soufre du groupe formé par la méthionine, la cystéine et la cystine,
**caractérisé en ce que** l'agent contient des hydroxyéthers mixtes (a') de formule
R¹-O-[CH₂CH(R³)O]ₓ-[CH₂CH(OH)]-R²
dans laquelle
R¹ et R² peuvent être identiques ou différents
R¹ représentant un résidu hydrocarboné linéaire ou ramifié, saturé ou insaturé, aliphatique ou aromatique comprenant 1 à 30 atomes de carbone ou des mélanges de ceux-ci,
R² représentant un résidu hydrocarboné linéaire ou ramifié, saturé ou insaturé, aliphatique ou aromatique comprenant 1 à 30 atomes de carbone, qui contient éventuellement jusqu'à 5 fonctions hydroxy et/ou jusqu'à 3 fonctions éther,
R³ représente H ou un résidu méthyle, éthyle, n-propyle, iso-propyle, n-butyle, 2-butyle ou 2-méthyl-butyle, chaque R³ pouvant être différent pour x ≥ 2 et
x représente des valeurs supérieures à 1,
et/ou de formule
R¹O[CH₂CH(R³)O]ₓ[CH₂]ₖCH(OH)[CH₂]ⱼOR²
dans laquelle
R¹ et R² représentent des résidus hydrocarbonés linéaires ou ramifiés, saturés ou insaturés, aliphatiques ou aromatiques comprenant 1 à 30 atomes de carbone,
R³ représente H ou un résidu méthyle, éthyle, n-propyle, iso-propyle, n-butyle, 2-butyle ou 2-méthyl-2-butyle, et
x représente des valeurs entre 1 et 30, k et j représentent des valeurs entre 1 et 12.

2. Agent de lavage ou de nettoyage selon la revendication 1, **caractérisé en ce que** la proportion pondérale de la substance de rinçage a) vaut 0,01 à 80% en poids, de préférence 0,5 à 65% en poids, de manière particulièrement préférée 0,8 à 50% en poids, de manière tout particulièrement préférée 1,1 à 35% en poids et en particulier 1,4 à 20% en poids, par rapport à la totalité de l'agent.

3. Agent de lavage ou de nettoyage selon la revendication 1 ou 2, **caractérisé en ce que** la proportion pondérale de l'hydroxyéther mixte a') vaut 0,5 à 15% en poids, de préférence 1 à 12,5% en poids, de manière particulièrement préférée 1,5 à 10% en poids, de manière tout particulièrement préférée 2 à 8% en poids et en particulier 2,5 à 6% en poids, par rapport à la totalité de l'agent.

4. Agent de lavage ou de nettoyage selon l'une quelconque des revendications 1 à 3, **caractérisé en ce que** la proportion pondérale des copolymères de monomères contenant de l'acide sulfonique a"') vaut 0,1 à 70% en poids, de préférence 0,25 à 50% en poids, de manière particulièrement préférée 0,5 à 35% en poids, de manière tout particulièrement préférée 0,75 à 20% en poids et en particulier 1 à 15% en poids, par rapport à la totalité de l'agent.

5. Agent de lavage ou de nettoyage selon l'une quelconque des revendications 1 à 4, **caractérisé en ce que** le rapport pondéral de l'hydroxyéther mixte a') aux copolymères de monomères contenant de l'agent sulfonique a"') est situé entre 1:100 et 10:1, de préférence entre 1:75 et 7,5:1, de manière particulièrement préférée entre 1:50 et 5:1, de manière tout particulièrement préférée entre 1:25 et 2,5:1 et en particulier entre 1:10 et 1:1.

6. Agent de lavage ou de nettoyage selon l'une quelconque des revendications 1 à 5, **caractérisé en ce que** la proportion pondérale de l'aminoacide contenant du soufre vaut 0,01 à 10% en poids, de préférence 0,05 à 8% en poids, de manière particulièrement préférée 0,10 à 6% en poids, de manière particulièrement préférée 0,15 à 4% en poids, de manière tout particulièrement préférée 0,20 à 2% en poids et en particulier 0,20 à 1% en poids, par rapport à la totalité de l'agent.

7. Agent de lavage ou de nettoyage selon l'une quelconque des revendications 1 à 6, **caractérisé en ce que** le rapport pondéral des substances de rinçage a) à l'aminoacide contenant du soufre b) est situé entre 450:1 et 1:100, de préférence entre 350:1 et 1:80, de manière particulièrement préférée entre 250:1 et 1:60, de manière tout particulièrement préférée entre 200:1 et 1:40 et en particulier entre 100:1 et 1:20.

8. Agent de lavage ou de nettoyage selon l'une quelconque des revendications 1 à 7, **caractérisé en ce que** le rapport pondéral de l'hydroxyéther mixte a') à l'aminoacide contenant du soufre b) est situé entre 55:1 et 2:1, de préférence entre 50:1 et 4:1, de manière particulièrement préférée entre 45:1 et 6:1, de manière tout particulièrement préférée entre 40:1 et 8:1 et en particulier entre 35:1 et 10:1.

9. Agent de lavage ou de nettoyage selon l'une quelconque des revendications 1 à 8, **caractérisé en ce que** le rapport pondéral des copolymères de monomères contenant de l'acide sulfonique a"') à l'aminoacide contenant du soufre (b) est situé entre 250:1 et 12:1, de préférence entre 200:1 et 13:1, de manière particulièrement préférée entre 150:1 et 14:1, de manière tout particulièrement préférée entre 100:1 et 15:1 et en particulier entre 50:1 et 16:1.

10. Agent de lavage ou de nettoyage selon l'une quelconque des revendications 1 à 9, **caractérisé en ce que** l'agent comprend un emballage soluble dans l'eau, qui se trouve sous forme d'une pièce emboutie profonde et/ou d'une pièce moulée par injection et/ou d'une pièce moulée par soufflage.

11. Agent de lavage ou de nettoyage selon l'une quelconque des revendications 1 à 10, **caractérisé en ce que** l'agent se trouve sous forme d'un comprimé.

12. Agent de lavage ou de nettoyage selon l'une quelconque des revendications 1 à 11, **caractérisé en ce que** l'agent se trouve sous forme liquide ou de gel.

13. Utilisation d'un agent de lavage ou de nettoyage selon l'une quelconque des revendications 1 à 12 comme agent pour le lavage de vaisselle en machine.
